# EUROPÄISCHE PATENTSCHRIFT

(11) **EP 1 771 697 B1**
(45) Veröffentlichungstag und Bekanntmachung des Hinweises auf die Patenterteilung: **21.06.2017**
(21) Anmeldenummer: 05767996.1
(22) Anmeldetag: 04.07.2005
(51) Int. Cl.: F28F 9/02

(54) **WÄRMEÜBERTRAGER, KASTEN ZUR AUFNAHME EINES FLUIDS FÜR EINEN WÄRMEÜBERTRAGER SOWIE VERFAHREN ZUR HERSTELLUNG EINES DERARTIGEN KASTENS**
HEAT EXCHANGER, BOX FOR RECEIVING A FLUID FOR A HEAT EXCHANGER, AND METHOD FOR THE PRODUCTION OF SUCH A BOX
ECHANGEUR THERMIQUE, BOITE DESTINEE A RECEVOIR UN FLUIDE POUR UN ECHANGEUR THERMIQUE, ET PROCEDE DE PRODUCTION DE CETTE BOITE

(30) Priorität: 16.07.2004 DE 102004034622
(43) Veröffentlichungstag der Anmeldung: 11.04.2007
(62) Teilanmeldung aus: 16156746.6
(73) Patentinhaber: MAHLE Behr GmbH & Co. KG, 70469 Stuttgart (DE)
(72) Erfinder: BERGSCHNEIDER, Jörg, 70619 Stuttgart (DE); BRÖDER, Haymo, 71229 Leonberg (DE); HASSDENTEUFEL, Klaus, 70839 Gerlingen (DE); KOPP, Joachim, 70192 Stuttgart (DE); KRAMER, Wolfgang, 35041 Marburg (DE); MOLDOVAN, Florin, 70569 Stuttgart (DE); STAFFA, Karl-Heinz, 70567 Stuttgart (DE)
(74) Vertreter: Grauel, Andreas
(86) Internationale Anmeldenummer: PCT/EP2005/007195
(87) Internationale Veröffentlichungsnummer: WO 2006/007968

(56) Entgegenhaltungen:
- EP-A- 0 958 953
- EP-A- 1 191 298
- EP-A- 1 450 123
- PATENT ABSTRACTS OF JAPAN Bd. 2000, Nr. 25, 12. April 2001 (2001-04-12) -& JP 2001 215095 A (DENSO CORP), 10. August 2001 (2001-08-10)

## Beschreibung

Die Erfindung betrifft einen Wärmeübertrager, einen Kasten zur Aufnahme eines Fluids für einen Wärmeübertrager nach dem Oberbegriff der Ansprüche 1 oder 18 sowie Verfahren zur Herstellung eines derartigen Kastens. Solch ein Kasten ist z. B. aus EP 0 958 953 bekannt.

Aus der EP 1 139 054 B1 ist ein Kasten zur Aufnahme von Fluid für einen Wärmeübertrager bekannt. Dieser bekannte Kasten weist einen Boden mit Aufnahmeschlitzen für Verbindungsrohre bzw. Flachrohre auf und einen gegenüber diesem Boden angeordneten Deckel. Dieser Deckel ist einstückig mit den beiden Stirnwänden ausgebildet.

Der Erfindung liegt die Aufgabe zugrunde einen kostengünstig und einfach zu fertigenden Fluid-Kasten für einen Wärmeübertrager zu schaffen.

Erfindungsgemäß wird insbesondere ein Kasten zur Aufnahme eines Fluids gemäß Anspruch 1 oder gemäß Anspruch 18 vorgeschlagen. Ein erfindungsgemäßer Wärmeübertrager ist Gegenstand des Anspruchs 30. Ein Verfahren zur Herstellung eines Fluid-Kastens für einen Wärmeübertrager ist Gegenstand des Anspruchs 31. Bevorzugte Weiterbildungen sind Gegenstand der Unteransprüche.

Erfindungsgemäß wird insbesondere ein Kasten zur Aufnahme eines Fluids nach Anspruch 1 vorgeschlagen. Dieses Fluid ist bevorzugt Kühlmittel, weshalb der Kasten, ohne das dies eine Beschränkung darstellen soll, auch als Kühlmittelkasten bezeichnet wird. Dieser Kühlmittelkasten ist vorzugsweise für einen Wärmetauscher bestimmt, wie Wärmetauscher eines Kraftfahrzeugs. Der Kühlmittelkasten weist zwei Seitenwände, zwei Stirnwände, einen Deckel sowie einen Boden auf. Dabei ist insbesondere vorgesehen, dass die Seitenwände beabstandet und vorzugsweise parallel zueinander angeordnet sind. Entsprechendes gilt für die Stirnwände. Auch der Deckel und der Boden sind insbesondere beabstandet zueinander angeordnet. Der Boden weist eine oder mehre Aufnahmeöffnungen für Rohre auf. Diese sind insbesondere Verbindungsrohre. Die Rohre können beispielsweise als Flachrohre gestaltet sein und Bestandteil eines Rohr-Rippen-Blocks sein.

Es kann vorgesehen sein, dass für jedes separate Rohr eine separate Öffnung im Boden vorgesehen ist. Es kann aber auch eine großflächige Öffnung zur Aufnahme sämtlicher Rohre des Rohr-Rippen-Blocks vorgesehen sein.

Es ist insbesondere vorgesehen, dass die angesprochenen Stirnwände, die angesprochenen Seitenwände, der Boden und der Deckel den Innenraum des Kühlmittelkastens begrenzen.

Im Deckel ist zumindest eine Vertiefung vorgesehen, in die sich eine Wand erstreckt. Diese Wand erstreckt sich vorzugsweise mit ihren Enden in diese Vertiefung. Die Wand ist insbesondere quer zu den Seitenwänden ausgerichtet. Die Wand ist in besonders bevorzugter Gestaltung eine Stirnwand des Kühlmittelkastens. Besonders bevorzugt ist vorgesehen, dass mehrere derartige Vertiefungen vorgesehen sind. Es kann beispielsweise vorgesehen sein, was besonders bevorzugt ist, dass für jede der beiden Stirnwände eine solche Vertiefung im Deckel vorgesehen ist. Die Vertiefung(en) des Deckels, die der Aufnahme einer jeweiligen Wand dienen, sind insbesondere durchbruchfrei ausgebildet.

Weiter kann vorgesehen sein, dass alternativ - oder ergänzend - eine Vertiefung im Deckel vorgesehen ist, in welche sich eine Trennwand erstreckt, die den Innenraum des Kühlmittelkastens in Teilkammern unterteilt. Im Folgenden wird zur Vereinfachung von der Vertiefung gesprochen, wobei anzumerken ist, dass in bevorzugter Gestaltung mehrere Vertiefungen vorgesehen sind, und zwar insbesondere jeweils eine oder mehrere Vertiefungen für die Stirnwände des Kühlmittelkastens.

Die Vertiefung ist vorzugsweise nach Art einer Sicke bzw. als Sicke ausgebildet. Die Wand, also insbesondere Stirnwand oder Trennwand, erstreckt bevorzugt so in die Vertiefung, dass die Wand - in Längsrichtung des Kühlmittelkastens gesehen - in zumindest einer, besonders bevorzugt allerdings in beiden Orientierungen von der Vertiefung abgestützt wird. Eine Vertiefung ist insbesondere als Rücksprung ausgebildet. Es kann aber auch vorgesehen sein, dass eine Vertiefung so gebildet wird, dass zwei beabstandete Vorsprünge vorgesehen sind, zwischen welchen dann die Vertiefung gebildet wird, und zwar insbesondere in bezug auf diese Vorsprünge.

Die Deckel-Vertiefung zur Aufnahme einer Wand kann auch als Nut bzw. nutförmig gestaltet sein.

In besonders bevorzugter Gestaltung weist die Vertiefung eine oder mehrere Anlaufschrägen auf. Insbesondere kann vorgesehen sein, dass die in Längsrichtung des Kühlmittelkastens gelegenen Begrenzungen der Vertiefung in Tiefenrichtung dieser Vertiefung gesehen aufeinander zulaufen. Der Querschnitt dieser Vertiefung, der insbesondere von den vorgenannten Begrenzungen bzw. mittels dieser Begrenzungen gebildet wird, kann beispielsweise ellipsenabschnittsförmig oder halbkreisförmig oder dreieckig oder mehreckig oder rechteckig oder quadratisch ausgebildet sein, wobei hierdurch die Formen dieser Vertiefung nicht beschränkt werden sollen. Es sind also auch andere Formen der Vertiefung bevorzugt, wobei allerdings anzumerken ist, dass in besonders bevorzugter Gestaltung Anlaufschrägen gegeben sind.

Eine solche Vertiefung kann beispielsweise abgerundet ausgebildet sein, und zwar insbesondere im Querschnitt. Die Vertiefung kann sich beispielsweise über die gesamte Breite des Deckels bzw. im Wesentlichen über die gesamte Breite des Deckels erstrecken. Bevorzugt ist auch, dass sie sich so im Wesentlichen über die gesamte Breite erstreckt, dass - in Längsrichtung der Vertiefung gesehen - seitlich allerdings Wandabschnitte bzw. Stege stehen bleiben. Es kann beispielsweise vorgesehen sein, dass der Deckel Laschen bzw. Abschnitte aufweist, die die Stirnwände umgreifen. Der Deckel weist bevorzugt quer zur Längsrichtung gesehen einen im Wesentlichen U-förmigen Querschnitt auf. Die Längsrichtung ist insbesondere die Richtung, die sich von der einen Stirnwand des Kühlmittelkastens zur anderen Stirnwand des Kühlmittelkastens erstreckt.

In bevorzugter Gestaltung ist der Deckel im Querschnitt U-förmig gestaltet, so dass zwei beabstandete Flansche gebildet werden, die über einen dazwischen liegenden Verbindungsabschnitt verbunden sind. Diese U-Form kann beispielsweise aus senkrechten oder annähernd senkrechten Abschnitten gebildet werden. Auch abgerundete Gestaltungen sind bevorzugt. In besonders bevorzugter Gestaltung erstrecken sich von den Flanschen der U-Form, die auch als Schenkel bezeichnet werden, Laschen, die besonders bevorzugt bogenförmig geformt sind. Diese Laschen umgreifen vorzugsweise die Seitenwände des Kühlmittelkastens. Dabei kann bevorzugt vorgesehen sein, dass der Deckel so in den Teil des Kühlmittelkastens eingesetzt ist, dass die Flansche in der dem Boden des Kühlmittelkastens abgewandten Richtung von dem Verbindungsabschnitt abragen und sich an den in dieser Richtung gelegenen Enden die Laschen anschließen, die dann nach außen umgebogen sind, so dass sie die Seitenwände des Kühlmittelkastens von außen umgreifen. Es ist insbesondere vorgesehen, dass - in Längsrichtung des Kühlmittelkastens gesehen - mehrere beabstandete solcher Laschen am Deckel vorgesehen sind.

In einer besonders bevorzugten Gestaltung ist der Deckel einstückig ausgebildet und aus einem einstückigen Teil, insbesondere Blech, gefertigt. Der Deckel ist insbesondere separat von den Seitenwänden, den Stirnwänden und dem Boden gefertigt.

Diese Seitenwände, diese Stirnwände und dieser Boden sind vorzugsweise ebenfalls - als Einheit - einstückig ausgebildet und aus einem einstückigen Teil, insbesondere einstückigen Blech, hergestellt.

Der Übergang vom Boden zu den Stirnwänden ist vorzugsweise einstückig ausgebildet, und besonders bevorzugt frei von Verbindungsmitteln, wie Lötstellen oder dergleichen. Die Stirnwände sind besonders bevorzugt vom Boden abgebogen.

Der Boden ist vorzugsweise gewölbt ausgebildet.

Erfindungsgemäß wird ferner insbesondere ein Kasten zur Aufnahme eines Fluids, wie Kühlmittel, gemäß Anspruch 18 vorgeschlagen. Dieser Kasten ist für einen Wärmetauscher bestimmt bzw. kann Bestandteil eines Wärmetauschers sein. Der Kasten ist insbesondere für Kraftfahrzeuge bzw. für Wärmetauscher von Kraftfahrzeugen bestimmt. Der Kasten weist einen Deckel auf, sowie einen auf der dem Deckel gegenüberliegenden Seite dieses Kastens angeordneten Boden. In diesem Boden ist eine bzw. sind mehrere Öffnungen zur Aufnahme von Rohren vorgesehen. Diese Rohre sind insbesondere Verbindungs- bzw. Flachrohre. Diese Rohre können beispielsweise den Kasten mit einem weiteren Kasten desselben Wärmetauschers strömungstechnisch verbinden oder in Umlenkabschnitte münden. Der Kasten weist ferner mehrere Wände auf, die im Wesentlichen quer zu diesem Deckel und quer zu diesem Boden angeordnet sind. Diese Wände können beispielsweise senkrecht zu diesem Deckel und / oder senkrecht zu diesem Boden angeordnet sein.

Eine erste Wand dieser Wände, die im Wesentlichen quer zu diesem Deckel und / oder zu dem Boden angeordnet sind, weist wenigstens eine Vertiefung auf, in welche eine dritte Wand sich erstreckt bzw. eingreift, und zwar insbesondere mit einem Randbereich dieser dritten Wand.

Ferner weist eine zweite Wand dieser Wände, die im Wesentlichen quer zu diesem Deckel und / oder zu dem Boden angeordnet sind, wenigstens eine Vertiefung auf, in welche die dritte Wand sich ebenfalls erstreckt bzw. ebenfalls eingreift, und zwar insbesondere mit einem Randbereich dieser dritten Wand.

In vorteilhafter Ausgestaltung erstreckt sich die dritte Wand im Wesentlichen quer zur ersten Wand und im Wesentlichen quer zur zweiten Wand. Beispielsweise kann die dritte Wand senkrecht zur ersten Wand und senkrecht zur zweiten Wand angeordnet sein.

Es ist insbesondere vorgesehen, dass die erste Wand beabstandet von der zweiten Wand positioniert ist. Beispielsweise ist die erste Wand beabstandet und parallel zur zweiten Wand positioniert.

Die dritte Wand ist in vorteilhafter Weiterbildung eine Wand der Wände, die im Wesentlichen quer bzw. senkrecht zu diesem Deckel und / oder zu dem Boden angeordnet sind,

Es ist insbesondere vorgesehen, dass die dritte Wand mit einem von zwei gegenüberliegenden Enden dieser dritten Wand sich in eine Vertiefung der ersten Wand erstreckt bzw. dort eingreift, und mit dem entgegengesetzten Endbereich in die Vertiefung der zweiten Wand sich erstreckt bzw. dort eingreift.

Es ist gemäß einer besonders zu bevorzugenden Ausgestaltung vorgesehen, dass die dritte Wand in der Vertiefung der ersten und der zweiten Wand gefangen ist, und zwar insbesondere jeweils in bezug auf eine quer bzw. senkrecht zur dritten Wand gelegenen Ebene. Es kann vorgesehen sein, dass dieses "Gefangensein" der dritten Wand in den Vertiefungen der ersten und der zweiten Wand dadurch bewirkt bzw. ermöglicht wird, dass diese Vertiefungen im Zusammenwirken mit dem Boden in einer sich im Wesentlichen quer bzw. senkrecht zur dritten Wand erstreckenden Ebene umfangsmäßig im Wesentlichen geschlossen sind. Dies kann beispielsweise so sein, dass auf der dem Boden zugewandten Seite der jeweiligen Vertiefung der ersten bzw. der zweiten Wand dieser Boden einen Anschlag für die dritte Wand bildet, und dass in Richtung des Deckels und quer bzw. senkrecht zur dritten Wand in beiden Orientierungen die Begrenzungswandabschnitte der Vertiefungen Anschläge für die dritte Wand bilden.

In vorteilhafter Ausgestaltung ist vorgesehen, dass die Vertiefung der ersten Wand und/oder die Vertiefung der zweiten Wand als Nut oder als eingeprägte Sicke ausgebildet ist. In einer zu bevorzugenden Ausgestaltung sind die angesprochene erste Wand und die angesprochene zweite Wand jeweils die Seitenwände, und zwar gegenüberliegende Seitenwände, des Kastens.

Es kann auch vorgesehen sein, dass die erste Wand und die zweite Wand jeweils Stirnwände, und zwar gegenüberliegende Stirnwände, des Kastens sind.

In vorteilhafter Ausgestaltung ist die dritte Wand eine Trennwand, mittels welcher der Innenraum des Kastens in Teilkammern unterteilt ist.

Ferner kann vorgesehen sein, dass die erste Wand eine Seitenwand oder Stirnwand des Kastens ist, und die zweite Wand eine Trennwand des Kastens, mit welcher der Innenraum des Kastens in unterschiedliche Kammern unterteilt wird. Gemäß einer vorteilhaften Weiterbildung ist vorgesehen, dass von den Wänden, die im Wesentlichen quer zu dem Deckel des Kastens und quer zu dem Boden des Kastens angeordnet sind, eine Wand eine vierte Wand, eine Wand eine fünfte Wand ist und eine Wand eine sechste Wand ist. Bei dieser vorteilhaften Weiterbildung ist insbesondere vorgesehen, dass diese sechste Wand quer, bevorzugt senkrecht, zur vierten Wand und quer zur fünften Wand angeordnet ist. Dabei ist insbesondere vorgesehen, dass die vierte Wand und diese fünfte Wand jeweils wenigstens eine Vertiefung aufweisen und sich die sechste Wand in diese Vertiefung der vierten Wand und in diese Vertiefung der fünften Wand erstreckt bzw. in die angesprochenen Vertiefungen jeweils eingreift.

Es ist insbesondere vorgesehen, dass die erste Wand, die zweite Wand sowie die dritte Wand verschiedene Wände sind. In entsprechender Weise ist insbesondere vorgesehen, dass die vierte Wand, die fünfte Wand und die sechste Wand verschiedene Wände sind.

Weiter kann vorgesehen sein, dass keine der ersten, der zweiten und der dritten Wand mit einer der vierten, der fünften und der sechsten Wand identisch ist.

Bevorzugt ist jedoch alternativ auch, dass die vierte Wand die dritte Wand ist. Dies kann beispielsweise so sein, dass die erste Wand und die zweite Wand Seitenwände des Kastens sind, und die dritte Wand eine Trennwand dieses Kastens ist, mittels welcher der Kasten in unterschiedliche Kammern unterteilt wird. Dabei kann dann vorgesehen sein, dass die fünfte Wand eine Stirnwand des Kastens ist und die sechste sich in die Vertiefung der mit der dritten Wand identischen vierten Wand erstreckt und eine Trennwand ist, mittels welcher der Innenraum des Kastens in unterschiedliche Kammern unterteilt ist.

In entsprechender Weise kann vorgesehen sein, dass die erste und die zweite Wand jeweils eine Stirnwand des Kastens ist, die dritte Wand eine Trennwand des Kastens ist, mit welcher der Innenraum des Kastens in unterschiedliche Teilkammern unterteilt wird, und die fünfte Wand eine Seitenwand des Kastens ist, wobei die sechste Wand eine Trennwand ist, mittels welcher der Kasten in unterschiedliche Teilkammern unterteilt wird, und wobei die dritte Wand mit der vierten Wand identisch ist.

In vorteilhafter Ausgestaltung weisen die erste Wand, die zweite Wand und die dritte Wand bzw. die vierte Wand, die fünfte Wand und die sechste Wand jeweils verhältnismäßig schmale, umlaufende Ränder auf sowie quer hierzu gelegene, verhältnismäßig große Flächen ihrer Oberfläche. Die angesprochenen Vertiefungen, die in der ersten Wand und der zweiten Wand bzw. der vierten Wand und der fünften Wand vorgesehen sind, sind dabei vorzugsweise in den großen Oberflächenabschnitten, die quer zum umlaufenden Rand gelegen sind, vorgesehen.

In besonders zu bevorzugender Gestaltung ist vorgesehen, dass die erste Wand sowie die zweite Wand des Kastens jeweils einstückig mit dem Boden des Kastens verbunden sind. Dies kann insbesondere so sein, dass die erste Wand und die zweite Wand sowie der Boden aus einem Teil - wie beispielsweise Blech - gefertigt sind. Dies kann beispielsweise so sein, dass das Blech unter Bildung dieser ersten und zweiten Wand sowie unter Bildung dieses Bodens tiefgezogen ist, und in einem Biegeprozess hergestellt ist.

In einer vorteilhaften Weiterbildung der Erfindung weist die dritte Wand zwei einander gegenüberliegende Seitenränder bzw. Seitenrandabschnitte bzw. Schmalseiten auf, die sich im Wesentlichen quer zum Deckel und quer, vorzugsweise im Wesentlichen senkrecht, zum Boden des Kastens erstrecken, und von denen der eine sich - insbesondere vollständig - in die Vertiefung der ersten Wand erstreckt, und von denen der andere sich - insbesondere vollständig - in die Vertiefung der zweiten Wand erstreckt.

Es kann aber auch vorgesehen sein, dass zwei einander gegenüberliegende Seitenränder bzw. Seitenrandabschnitte bzw. Schmalseiten der dritten Wand jeweils Vorsprünge ausbilden, wobei sich der Vorsprung, der an dem einen dieser beiden gegenüberliegenden Seitenränder bzw. Seitenrandabschnitte bzw. Schmalseiten ausgebildet wird, in die Vertiefung der ersten Wand erstreckt, und wobei sich der Vorsprung, der in der anderen dieser beiden gegenüberliegenden Seitenränder bzw. Seitenrandabschnitte bzw. Schmalseiten der dritten Wand ausgebildet wird, in die Vertiefung der zweiten Wand erstreckt. Dabei kann vorgesehen sein, dass die beiden angesprochenen gegenüberliegenden Seitenränder bzw. Seitenrandabschnitte bzw. Schmalseiten der dritten Wand zusätzlich Abschnitte ausbilden, die sich nicht in die Vertiefung der ersten bzw. zweiten Wand erstrecken.

In entsprechender Weise kann vorgesehen sein, dass die sechste Wand an zwei gegenüberliegenden Seitenrändern bzw. Seitenrandabschnitten bzw. Schmalseiten Vorsprünge ausbildet, die sich in die Vertiefung der vierten bzw. fünften Wand erstrecken, wobei diese gegenüberliegenden Seitenränder bzw. Seitenrandabschnitte bzw. Schmalseiten der sechsten Wand Abschnitte aufweisen, die sich nicht in die angesprochenen Vertiefungen erstrecken.

Auch in Bezug auf die dritte Wand kann allerdings vorgesehen sein, dass sich der eine von zwei gegenüberliegenden Seitenrändern bzw. Schmalseiten - insbesondere vollständig - in eine Vertiefung der vierten Wand erstreckt und der andere von diesen beiden gegenüberliegenden Seitenrändern bzw. Schmalseiten der sechsten Wand sich - insbesondere vollständig - in eine Vertiefung der fünften Wand erstreckt.

In vorteilhafter Weiterbildung ist vorgesehen, dass der Boden des Kastens wenigstens eine Vertiefung aufweist, wobei sich die dritte Wand in diese Vertiefung des Bodens erstreckt. Dabei kann beispielsweise vorgesehen sein, dass diese Vertiefung, die im Boden vorgesehen ist, als Nut oder als eingeprägte Sicke ausgebildet ist.

In besonders bevorzugter Gestaltung erstreckt sich die Vertiefung, die für die Aufnahme der dritten Wand in der ersten Wand vorgesehen ist und/oder die Vertiefung, die für die Aufnahme der dritten Wand in der zweiten Wand vorgesehen ist und/oder die Vertiefung, die für die Aufnahme der dritten Wand im Boden vorgesehen ist, im Wesentlichen linienförmig.

In einer besonders zu bevorzugenden Ausgestaltung ist vorgesehen, dass der Deckel des Kastens eine Vertiefung aufweist und sich die dritte Wand in diese Vertiefung des Kastens erstreckt. Weiter kann dabei vorgesehen sein, dass der Deckel ferner eine Vertiefung aufweist, in welcher sich die erste Wand erstreckt, sowie eine Vertiefung, in welche sich die zweite Wand erstreckt. Sofern die angesprochene vierte, fünfte und sechste Wand gegeben sind, kann ferner vorgesehen sein, dass der Deckel zur Aufnahme dieser Wände ebenfalls entsprechende Vertiefungen aufweist. Die angesprochenen Vertiefungen, die im Deckel für die Aufnahme der angesprochenen Wände vorgesehen sein können, können beispielsweise jeweils als Sicke oder als eingeprägte Nut ausgestaltet sein.

Bei einer solchen Gestaltung kann beispielsweise vorgesehen sein, dass die erste Wand und die zweite Wand jeweils Seitenwände des Kastens sind. In Kombination damit kann ferner vorgesehen sein, dass sich die beiden gegenüberliegenden Stirnwände ebenfalls in jeweils eine Vertiefung des Deckels erstrecken.

Es kann aber auch vorgesehen sein, dass die erste Wand und die zweite Wand jeweils eine Stirnwand des Kastens sind. Bei einer solchen Gestaltung kann ferner vorgesehen sein, dass sich die gegenüberliegenden Seitenwände jeweils in eine Vertiefung des Deckels erstrecken.

Die angesprochenen Vertiefungen des Deckels können jeweils insbesondere Nuten oder Sicken oder dergleichen sein.

In besonders zu bevorzugender Ausgestaltung ist vorgesehen, dass sich der umlaufende Rand bzw. die Schmalseiten der dritten Wand umlaufend im Wesentlichen vollständig in Vertiefungen erstrecken. Dies kann insbesondere so sein, dass in der ersten Wand, der zweiten Wand, dem Boden sowie dem Deckel jeweils Vertiefungen vorgesehen sind, die im Zusammenwirken so umfangsmäßig geschlossen sind, wobei sich die dritte Wand umfangsmäßig im Wesentlichen vollständig in diese Vertiefungsanordnung erstreckt.

Es kann vorgesehen sein, dass die Vertiefung der ersten Wand sowie der zweiten Wand, die jeweils zur Aufnahme der dritten Wand vorgesehen sind, in einer Ebene gelegen sind. Dies kann insbesondere eine Ebene sein, die sich quer, vorzugsweise senkrecht, zur Erstreckungsrichtung - insbesondere Längserstreckungsrichtung - des Bodens gelegen ist.

Sofern auch der Boden und/oder der Deckel jeweils Vertiefungen zur Aufnahme der dritten Wand aufweisen, kann vorgesehen sein, dass die Vertiefungen die in der ersten Wand, in der zweiten Wand, sowie im Boden und/oder Deckel zur Aufnahme der dritten Wand vorgesehen sind, in einer Ebene gelegen sind.

Es kann vorgesehen sein, dass die Vertiefungen, die in der ersten Wand, in der zweiten Wand sowie im Boden und/oder im Deckel zur Aufnahme der dritten Wand vorgesehen sind, zusammenhängend ausgebildet sind.

In bevorzugter Gestaltung ist vorgesehen, dass die Vertiefung bzw. Sicke, die in der ersten Wand für die Aufnahme der dritten Wand vorgesehen ist, von dem dem Deckel zugewandten Ende dieser ersten Wand beabstandet ist. Ferner ist bevorzugt vorgesehen, dass die Vertiefung bzw. Sicke, die in der zweiten Wand zur Aufnahme der dritten Wand vorgesehen ist, von dem dem Deckel zugewandten Ende dieser zweiten Wand beabstandet ist. Beispielsweise kann vorgesehen sein, dass sich angesprochenen Vertiefungen bzw. Sicken - wie angesprochen - von dem dem Deckel zugewandten Ende der ersten bzw. zweiten Wand beabstandet sind und sich von ihrem diesem Ende am nächsten gelegenen Stelle durchgehend im Wesentlichen bis zum dem Boden zugewandten Ende der ersten bzw. zweiten Wand erstrecken. Bevorzugt ist ferner, dass die angesprochenen Vertiefungen bzw. Sicken im Bereich des Bodens in eine Vertiefung bzw. Sicke übergehen, die im Boden vorgesehen ist, so dass die Vertiefungen bzw. Sicken der ersten Wand, des Bodens und der zweiten Wand im Zusammenwirken eine (im Querschnitt) im Wesentlichen U-förmige Vertiefung bzw. Sicke ausbilden. Besonders bevorzugt ist vorgesehen, dass ferner im Deckel eine Vertiefung bzw. Sicke zur Aufnahme der dritten Wand vorgesehen ist. Diese ist vorzugsweise so, dass die Vertiefung bzw. Sicke des Deckels, die Vertiefung bzw. Sicke der ersten Wand, die Vertiefung bzw. Sicke des Bodens und die Vertiefung bzw. Sicke der zweiten Wand im Zusammenwirken eine umfangsmäßig geschlossene Vertiefung bzw. Sicke bilden, in welche sich umfangsmäßig - vorzugsweise vollständig geschlossen - die Randbereiche der dritten Wand erstrecken bzw. in welcher diese aufgenommen werden.

Es kann aber auch vorgesehen sein, dass die Vertiefungen bzw. Sicken, die in der ersten Wand und der zweiten Wand zur Aufnahme der dritten Wand vorgesehen sind, bis zum jeweils dem Deckel zugewandten Ende der betreffenden Wand verlaufen und in einem dortigen Endabschnitt im Wesentlichen treppenförmig oder gegebenenfalls auch mit Schrägen ausgebildet sind. Dies kann so sein, dass an der dritten Wand auf gegenüberliegenden Seiten jeweils Vorsprünge - vorzugsweise jeweils zwei Vorsprünge - angebracht sind, so dass diese Vorsprünge über diese treppenförmige Vertiefung bzw. Sicke geführt werden können. Es kann vorgesehen sein, dass ein Absatz so vorgesehen ist, dass der jeweils obere Vorsprung der dritten Wand am Ende des Einführens so in der Vertiefung bzw. Sicke verschwenkt wird, dass die dritte Wand bzw. Trennwand im Wesentlichen senkrecht zur Längserstreckungsrichtung des Kastens ausgerichtet wird. Gegebenenfalls kann sie dabei über das Zusammenwirken der Vorsprünge mit den angesprochenen treppenförmigen Vertiefungen bzw. Sicken, insbesondere treppenförmige Abschnitten der Sicke, verklemmt werden.

In vorteilhafter Ausgestaltung ist allerdings vorgesehen, dass die dritte Wand in die Vertiefung der ersten und der zweiten Wand jeweils nach Art einer Schnappverbindung eingreift. Dies kann so sein, dass die erste und die zweite Wand sowie der Boden einstückig ausgebildet sind, die erste und zweite Wand, die insbesondere auch bei einer solchen Ausgestaltung als Bodenflanken bezeichnet werden können, aufgemacht bzw. aufgebogen werden, um die dritte Wand in den genannten Vertiefungen bzw. Sicken aufzunehmen bzw. aufnehmen zu können, wobei die dritte Wand und die erste und die zweite Wand anschließend zurückschnappen und somit die dritte Wand in den genannten Vertiefungen bzw. Sicken fangen.

Bevorzugt ist ferner, dass die dritte Wand im Zusammenwirken mit den Vertiefungen bzw. Sicken der ersten und der zweiten Wand eine Schnappverbindung ausbilden, und dass über zusätzliche Verbindungsmittel, wie Schweißverbindung oder Lötverbindung, die dritte Wand an der ersten und der zweiten Wand gehalten wird.

In einer besonders zu bevorzugenden Ausgestaltung ist vorgesehen, dass die dritte Wand eine Lasche aufweist, die sich durch eine Durchgangsöffnung einer der den Kasten nach außen begrenzenden Wände bzw. des Deckels dieses Kastens nach außen erstreckt, und somit anzeigt, dass eine dritte Wand bzw. Trennwand bereits verbaut wurde.

Erfindungsgemäß wird ferner insbesondere ein Wärmetauscher gemäß Anspruch 30 vorgeschlagen, der insbesondere ein Kühler für ein Kraftfahrzeug ist.

Ferner wird erfindungsgemäß insbesondere ein Verfahren gemäß Anspruch 31 vorgeschlagen.

Im Folgenden sollen Ausführungsbeispiele der Erfindung anhand der Figuren erläutert werden. Es zeigt:
- Fig. 1a: einen beispielhaften erfindungsgemäßen Wärmetauscher, der als Kühler ausgebildet ist, mit einem beispielhaften erfindungsgemäßen Kasten zur Aufnahme eines Fluids, der hier ein Kühlmittelkasten ist;
- Fig. 1b: den Wärmetauscher gemäß Fig. 1 in einer Ansicht von oben;
- Fig. 1c: eine Seitenansicht des Wärmetauschers gemäß Fig. 1;
- Fig. 2a: eine Einheit eines Kühlmittelkastens des Wärmetauschers gemäß Fig. 1, die zwei Seitenwände, zwei Stirnwände und einen Boden aufweist in Draufsicht auf eine der beiden Seitenwände;
- Fig. 2b: die Einheit gemäß Fig. 2a in Draufsicht auf den Boden;
- Fig. 2c: die Einheit gemäß Fig. 2a in Draufsicht auf die andere der beiden Seitenwände;
- Fig. 2d: eine teilweise Schnittansicht entlang der Linie A-A aus Fig. 2b;
- Fig. 2e: eine (Schnitt)Ansicht der Gestaltung gemäß Fig. 2a von rechts;
- Fig. 2f: eine Schnittansicht entlang der Linie B-B aus Fig. 2b;
- Fig. 3a: eine beispielhafte Gestaltung eines Deckels eines erfindungsgemäßen Kastens in Seitenansicht, wobei diese Gestaltung des Deckels insbesondere bei der Gestaltung gemäß Fig. 1a bis 3k gegeben ist;
- Fig. 3b: den Deckel gemäß Fig. 3a in Draufsicht;
- Fig. 3c: den Deckel gemäß Fig. 3a in dreidimensionaler Schrägansicht von unten;
- Fig. 3d: einen Schnitt entlang der Linie C-C aus Fig. 3a;
- Fig. 3e: einen Schnitt entlang der Linie D-D aus Fig. 3b in teilweiser Ansicht;
- Fig. 3f: einen Schnitt entlang der Linie E-E aus Fig. 3b;
- Fig. 3g: einen Schnitt entlang der Linie F-F aus Fig. 3a;
- Fig. 3h: einen Schnitt entlang der Linie G-G aus Fig. 3a;
- Fig. 3i: eine Schrägansicht auf einen mit Laschen versehenen Abschnitt des Deckels gemäß Fig. 3a von oben;
- Fig. 3k: einen vergrößerten Ausschnitt aus Fig. 3a;
- Fig. 4: einen Ausschnitt eines beispielhaften erfindungsgemäßen Kastens, wobei die Gestaltung gemäß Fig. 4 auch in der Gestaltung gemäß den Fig. 1a bis 3k gegeben sein kann;
- Fig. 5: eine Draufsicht auf die Gestaltung gemäß Fig. 4;
- Fig. 6: einen Ausschnitt eines beispielhaften erfindungsgemäßen Kastens, wobei die Gestaltung gemäß Fig. 6 auch in der Gestaltung gemäß den Fig. 1a bis 3k gegeben sein kann und / oder mit einer Gestaltung gemäß den Fig. 4 und 5 kombiniert sein kann; und
- Fig. 7: einen Ausschnitt eines beispielhaften erfindungsgemäßen Kastens, wobei die Gestaltung gemäß Fig. 7 auch in der Gestaltung gemäß den Fig. 1a bis 3k gegeben sein kann und / oder mit einer Gestaltung gemäß den Fig. 4 und 5 kombiniert sein kann.
- Fig. 8a: einen beispielhaften erfindungsgemäßen Kasten zur Aufnahme eines Fluids für einen Wärmetauscher, wobei bei dem Kasten der Deckel entfernt ist, in schematischer Explosionsansicht bzw. mit der Trennwand vor der Montage;
- Fig. 8b: die Gestaltung gemäß Fig. 8a mit eingerasteter Trennwand;
- Fig. 8c: einen Bodenschnitt bzw. einen Schnitt durch den Boden und die Seitenwände der Gestaltung gemäß Fig. 8b;
- Fig. 8d: einen Bodenschnitt bzw. einen Schnitt durch den Boden und die Seitenwände der Gestaltung gemäß Fig. 8b in dem Bereich, in dem die Sicke für die Aufnahme der Trennwand vorgesehen ist;
- Fig. 9a: die Trennwand aus der Gestaltung gemäß Fig. 8a bzw. Fig. 8b;
- Fig. 9b: eine Seitenansicht der Trennwand aus Fig. 9a;
- Fig. 10a: eine Frontalansicht des in Fig. 8a bzw. Fig. 8b entfernten Deckels des Kastens 2;
- Fig. 10b: eine dreidimensionale Schrägansicht des Deckels gemäß Fig. 10a;
- Fig. 10c: einen Schnitt entlang der Linie Xc-Xc aus Fig 10a in um 90° verschwenkter Ansicht;
- Fig. 10d: einen Schnitt entlang der Linie Xd-Xd aus Fig 10a in um 90° verschwenkter Ansicht;
- Fig. 10e: einen Schnitt entlang der Linie Xe-Xe aus Fig 10a in um 90° verschwenkter Ansicht;
- Fig. 10f: einen Schnitt entlang der Linie Xf-Xf aus Fig 10a;
- Fig. 10g: einen Schnitt entlang der Linie Xg-Xg aus Fig 10a;
- Fig. 10h: eine Schrägansicht auf einen mit Laschen versehenen Abschnitt des Deckels gemäß Fig. 10a von oben; und
- Fig. 11: einen Schnitt durch den Kasten gemäß Fig. 8b, bei dem der Deckel gemäß den Fig. 10a bis 10h vorgesehen ist, im Bereich der Trennwand.

Die Fig.1a bis Fig. 3k zeigen eine beispielhafte Ausführungsform eines erfindungsgemäßen Wärmeübertrages 1 mit einem erfindungsgemäßen Kasten zur Aufnahme eines Fluids. Dieser Kasten zur Aufnahme eines Fluids ist insbesondere ein Kühlmittelkasten, so dass im Folgenden zur Vereinfachung vom Kühlmittelkasten gesprochen wird.

Der Wärmeübertrager 1 weist einen ersten Kühlmittelkasten 10 und einen hiervon beabstandeten zweiten Kühlmittelkasten 12 auf, sowie einen Rohr-Rippen- Block 14, der zwischen diesen Kühlmittekästen 10, 12 angeordnet ist.

Der Rohr-Rippen-Block 14 weist eine Vielzahl von parallel ausgerichteten Verbindungsrohren, die in diesem Beispiel als Flachrohre gestaltet sind, auf. Zwischen diesen Verbindungsrohren werden - quer zu ihrer Längsrichtung - Rohr-Zwischenräume gebildet, in denen in bekannter Weise Rippen angeordnet sind, und zwar derart, dass der Rohr-Rippen-Block quer zu den von der Rohranordnung gebildeten Ebene von Luft durchströmbar ist.

Die Verbindungsrohre des Rohr-Rippen-Blocks 14 münden jeweils mit einem ersten Ende in den ersten Kühlmittelkasten 10 und mit ihrem zweiten Ende in den zweiten Kühlmittelkasten 12.

Die Kühlmittelkästen 10, 12 weisen jeweils eine erste Einheit 16 bzw. 16a auf, sowie einen Deckel 18 bzw. 18a.

Die erste Einheit 16 bzw. 16a weist auf der dem Deckel 18 bzw. 18a gegenüberliegenden Seite einen Boden 20 bzw. 20a auf. Ferner weist die erste Einheit 16, 16a eine erste Seitenwand 22 bzw. 22a, eine dieser ersten Seitenwand 22, 22a gegenüberliegende zweite Seitenwand 24, 24a, eine den Innenraum des Kühlmittelkastens 10 bzw. 12 in einer ersten Orientierung seiner (durch den Doppelpfeil 30 angedeuteten) Längsrichtung begrenzende erste Stirnwand 26 bzw. 26a sowie eine diesen Innenraum des ersten 10 bzw. zweiten Kühlmittelkastens in der entgegengesetzten Orientierung (dieser Längsrichtung 30) begrenzende zweite Stirnwand 28 bzw. 28a auf. Auch die Seitenwände 22, 24 bzw. 22a, 24a sowie der Boden 20 bzw. 20a begrenzen den Innenraum des Kühlmittelkastens 10 bzw. 12.

Ferner wird der Innenraum des Kühlmittelkastens 10 bzw. 12 von dem Deckel 18 bzw. 18a begrenzt.

In dem Ausführungsbeispiel gemäß den Fig. 1a bis 3k ist, was auch anders sein kann, der Wärmetauscher 1, der auch als Kühler bezeichnet wird bzw. gestaltet sein kann, funktionell in zwei (Teil)Kühler bzw. (Teil)Wärmetauscher unterteilt. Zu diesem Zweck ist, in Längsrichtung 30 gesehen auf der gleichen Höhe in den beiden Kühlmittelkästen 10, 12, jeweils quer zu dieser Längsrichtung 30 eine Trennwand 32 bzw. 34 vorgesehen. Es können auch weitere, in den Kühlmittelkästen 10, 12 auf verschiedenen Höhen in Längsrichtung 30 angeordnete Trennwände vorgesehen sein (die in den Fig. nicht gezeigt sind), die eine serpentinenförmige Umlenkung des Kühlmittels bewirken.

Es kann beispielsweise vorgesehen sein, dass der obere Teilkühler in Fig.1a Bestandteil eines Hochtemperaturkühlkreislaufes ist und der untere Teilkühler 38 Bestandteil eines Niedertemperaturkreislaufes ist.

In den ersten Kühlmittelkasten 10 sowie in den zweiten Kühlmittelkasten 12 mündet jeweils ein Hauptstutzen 40 bzw. 42, wobei über einen dieser Hauptstutzen 40, 42 Kühlmittel in den oberen Teilkühler 36 einströmen kann und wobei über den anderen dieser Stutzen 40, 42 das Kühlmittel aus dem oberen Teilkühler 36 wieder ausströmen kann.

In entsprechender Weise weist der untere Teilkühler 38 einen in den ersten Kühlmittelkasten 10 mündenden Stutzen 44 sowie einen in den zweiten Kühlmittelkasten 12 mündenden Stutzen 46 auf, wobei auch hier durch einen dieser Stutzen 44, 46 Kühlmittel in den unteren Teilkühler 38 einströmen kann und durch den anderen dieser Stutzen 46, 44 aus diesem unteren Teilkühler 38 ausströmen kann.

Im Bereich des ersten Kühlmittelkastens 10 ist ferner eine Ablassschraube 48 zum Ablassen von Kühlmittel vorgesehen. Ferner ist im Bereich des ersten Kühlmittelkastens 10, hier im Bereich des oberen Endes, ein Stutzen 50 für die Befüllung mit Kühlmittel und/oder die Entlüftung vorgesehen.

Fig. 1b zeigt eine Draufsicht auf die Gestaltung gemäß Fig. 1 a von oben. Fig. 1 c zeigt eine Seitenansicht der Gestaltung gemäß Fig. 1a von links.

Die Fig. 2a bis 2f zeigen verschiedene Ansichten des ersten Kühlmittelkastens 10 bzw. der ersten Einheit 16 dieses ersten Kühlmittelkastens 10.

Die Fig. 2a und 2c zeigen dabei eine Draufsicht auf die Seitenwände 22 bzw. 24 von außen. Fig. 2b zeigt eine Draufsicht auf den Boden 20 von außen.

In Fig. 2a und 2c kann gut entnommen werden, dass der Boden 20 wellenförmig ausgebildet ist.

Fig. 2b zeigt deutlich, dass im Boden schlitzförmige Öffnungen für die Aufnahme der Flachrohre des Rohr-Rippen-Blocks 14 vorgesehen sind.

Den Fig. 2a und 2c kann - ebenso wie der Fig. 1a - auch gut entnommen werden, dass das dem Rohr-Rippen-Block 14 abgewandte Ende der Seitenwände 22, 24 weitgehend im Wesentlichen gerade gestaltet ist, und in dem Bereich, in dem der Hauptstutzen angeordnet ist, eine Ausbeulung aufweist. Diese Ausbeulung ist insbesondere vorgesehen, da der Hauptstutzen 40 hier entsprechend groß dimensioniert ist.

Den Fig. 2a und 2c kann entnommen werden, dass die Trennwand 32 sich nicht bis an das dem Rohr-Rippen-Block abgewandte Ende der Seitenwände 22, 24 erstreckt. Dennoch unterteilt diese Trennwand 32 den Innenraum 62 des Kühlmittelkastens 10 in zwei Teilkammern 64, 66. Dies wird ermöglicht, da der in den Fig. 2a bis 2f nicht dargestellte Deckel soweit in die erste Einheit 16 eingeschoben ist, so dass er an dieser Trennwand 32 im Wesentlichen anliegt.

Fig. 2d zeigt eine Schnittansicht entlang der Linie A-A aus Fig. 2b in teilweiser Ansicht. Fig. 2e zeigt eine Seitenansicht bzw. eine entsprechende Schnittansicht der Gestaltung gemäß Fig. 2a von rechts. Fig. 2f zeigt eine Schnittansicht entlang der Linie B-B aus Fig. 2b. Dort ist gut zu erkennen, dass der Boden 20 gewölbt ausgebildet ist.

In Fig. 2d ist gut zu erkennen, dass der in Längsrichtung 30 wellenförmig ausgebildete und zwischen den Seitenwänden 22, 24 gewölbt ausgebildete Boden durch sein Wellenprofil Einführschrägen für die Flachrohre des Rohr-Rippen-Blocks 14 bildet. Die Schlitze 60 sind dabei im Wesentlichen im Bereich der tiefergelegenen Stellen des Wellenprofils - von außen gesehen - angeordnet. Durch die Wellenstruktur wird ferner eine gewisse Versteifungswirkung im Bereich des Bodens erreicht.

In Fig. 2d ist zu erkennen, dass der Übergangsbereich 68 zwischen dem Boden 20 und der Stirnwand 26 bzw. 28 einstückig ausgebildet ist. Durch den gestrichelten Bereich 70 ist schematisch angedeutet, dass im Rahmen der Fertigung die Stirnwände 26, 28 hochgeklappt bzw. hochgebogen werden. Die Stirnwände 26, 28 können dabei beispielsweise gegen einen Anschlag oder gegen eine Stirnseite, insbesondere Stirnseite der Seitenwände 22, 24, gebogen werden.

Den Fig. 2c und Fig. 2d kann ferner gut entnommen werden, dass die Stirnwände 26, 28 in ihren den Seitenwänden 22, 24 zugewandten Endbereichen jeweils seitliche Laschen bzw. Aufstellungen 72 aufweisen. Diese Laschen 72 stehen in Längsrichtung 30 bzw. in Richtung der Seitenwände 22, 24 von der Stirnwand 26 bzw. 28 ab und werden, beispielsweise mittels Lotplattieren an den Seitenwänden 22 bzw. 24 außen oder innen verlötet. Alternativ kann auch vorgesehen sein, dass derartige Laschen 72 an den Seitenwänden 22 und 24 jeweils an entsprechender Stelle vorgesehen sind und diese Laschen umgebogen sind, so dass sie in Richtung der Stirnwandebene verlaufen und an der entsprechenden Stirnwand - insbesondere mittels Lotplattieren - verlötet sind.

Die Fig. 3a bis 3k zeigen einen beispielhaften Deckel des Kühlmittelkastens10.

Dabei zeigt die Fig. 3a eine Seitenansicht des Deckels 18, Fig. 3b eine Draufsicht des Deckels 18, Fig. 3c eine dreidimensionale Ansicht des Deckels 18 von unten, Fig. 3d eine Schnittansicht entlang der Linie C-C aus Fig. 3a, Fig. 3e eine teilweise Schnittansicht entlang der Linie D-D aus Fig. 3b, Fig. 3f eine Schnittansicht entlang der Linie E-E aus Fig. 3b, Fig. 3g eine Schnittansicht entlang der Linie F-F aus Fig. 3a und Fig. 3h eine Schnittansicht entlang der Linie G-G aus Fig. 3a.

Fig. 3i zeigt eine schräge Draufsicht auf den Deckel gemäß Fig. 3a im Bereich von endseitig der Schenkel angeordneten Laschen. Fig. 3k zeigt einen vergrößerten Ausschnitt im Bereich 80 aus Fig. 3a.

Der Deckel 18 weist in Längsrichtung 30 gesehen einen im Wesentlichen U-förmigen Querschnitt auf, was gut in den Fig. 3c, 3d, 3f, 3g, 3h und 3i zu erkennen ist.

Diese U-Form ist annähernd rechtwinklig ausgebildet und wird von zwei beabstandeten Schenkeln 82, 84, die auch als Flansche bezeichnet werden können, und einem diese beiden Schenkel verbindenden Verbindungsabschnitt 86 gebildet.

Dieser Deckel 18 wird auf der dem Boden 20 abgewandten Seite der ersten Einheit 16 so eingesetzt, dass der Verbindungsabschnitt 86 diesen Boden zugewandt ist und die Schenkel 82, 84 in bodenabgewandter Richtung von dem Verbindungsabschnitt 16 abragen.

Von den Schenkeln 82, 84 des U-förmigen Profils erstrecken sich mehrere Laschen 88.

Diese Laschen 88 sind in dem Ausführungsbeispiel bogenförmig gestaltet. Die Laschen 88 erstrecken sich von den dem Verbindungsbereich 86 abgewandten Enden der Schenkel 82, 84, und zwar insbesondere gebogen, nach außen. Diese Laschen 88 können aber auch anstelle eines bogenförmigen Verlaufs einen abgeknickten Verlauf haben. In den Laschen 88 werden Endabschnitte der Seitenwände 22, 24 aufgenommen. Im Bereich dieser Laschen können die Seitenwände 22, 24 mit dem Deckel verlötet werden, und zwar insbesondere durch Lotplattieren. Der Deckel wird insbesondere so an der ersten Einheit verlötet, dass eine dichte Verbindung entsteht, wobei insbesondere das Verfahren des Lotplattierens zum Einsatz kommen kann.

Die Laschen 88 sind in Längsrichtung 30 gesehen beabstandet zueinander angeordnet, so dass in dieser Längsrichtung 30 zwischen benachbarten Laschen 88 laschenfreie Bereiche an den Schenkeln 82, 84 gebildet werden.

Die Laschen 88 setzen sich an den Schenkeln 82, 84 derart fort, dass der Deckel aus einem Blech gefertigt sein kann.

Aufgrund der Größe der Öffnung 40 weist der Deckel eine Auswölbung auf, die im Wesentlichen an den Verlauf der Seitenwände 22, 24 angepasst ist. Der Deckel weist ferner Vertiefungen 90, 92, 94 auf. Diese Vertiefungen verlaufen quer bzw. senkrecht zur Längsrichtung 30 annähernd durch den gesamten Deckel.

Die Vertiefungen 90, 92 dienen der Aufnahme der Stirnwände 26, 28. Diese Vertiefungen 90, 92 weisen Anlaufschrägen auf, die das Einführen der Stirnwände begünstigen und/oder eine Zentrierung ermöglichen. Die Vertiefungen 90, 92 stützen die Stirnwände 26, 28 in Längsrichtung 30 ab, und zwar insbesondere beidseitig bzw. in beiden Orientierungen.

Die Vertiefung 94, die hier einen im Wesentlichen rechteckigen Querschnitt aufweist, die alternativ aber allerdings auch mit Anlaufschrägen versehen sein kann, bzw. gewölbt, dient der Aufnahme der Trennwand 32. Die Vertiefungen 90, 92, 94 erleichtern insbesondere auch den Lötvorgang, indem die entsprechenden Stirn- bzw. Trennwände dort eingeführt werden können und anschließend verlötet werden können. Diese Ausführung eignet sich unter Umständen für eine Komplettlötung, das heißt der gesamte Wärmeübertrager wird in einem Arbeitsgang gelötet, wobei das Löten beispielsweise durch eine Lotplattierung einiger oder aller Teile vereinfacht wird.

Wie Fig. 3k gut entnommen werden kann, laufen die Vertiefungen 90, 92 in diesem Ausführungsbeispiel einem laschenartigen Abschnitt 96 aus, der die Stirnwand 26 bzw. 28 von außen umgreift. Dieser laschenartige Abschnitt 96 ist so ausgebildet, dass er sich im Wesentlichen an die entsprechende Stirnwand 26 bzw. 28 zunächst anlegt und anschließend das freie Ende schräg von dieser Stirnwand abragt, so dass ein Zwischenraum zwischen dem freien Ende und der entsprechenden Stirnwand gegeben ist, der das Löten begünstigt.

Die Vertiefungen 90, 92 bzw. 94, die insbesondere Sicken bzw. Sicken mit Einführschrägen sind, können insbesondere der Fixierung und/oder dem Spielausgleich der Stirnwände dienen.

Die Fig. 4, 5, 6 und 7 zeigen einige beispielhafte Detailausschnitte eines beispielhaften erfindungsgemäßen Kühlmittelkastens 10 bzw. 12, wobei anzumerken ist, dass die Gestaltungen gemäß den Fig. 4 bis 7 auch bei der Ausführungsform gemäß Fig. 1a bis 3k gegeben sein können.

Fig. 4 zeigt eine Seitenansicht einer teilweise fertiggestellten ersten Einheit 16. Dort sind insbesondere die gegenüberliegenden Seitenwände 22 und 24 dargestellt, sowie der Boden 20, der hier gewölbt ausgebildet ist. Diese einstückige Einheit 16 ist aus einem Blech geformt, das zunächst gestanzt wurde und bei dem die Seitenwände 22, 24 umgebogen wurden. Vor dem Umbiegen der Seitenwände oder nach dem Umbiegen der Seitenwände wurde der Boden 20 in einem Umformverfahren, beispielsweise Tiefziehverfahren geformt, wobei auch andere Umformverfahren wie Hydroumformen oder einfaches Ziehen, Prägen und/oder Biegen in Frage kommen. Dadurch hat sich ein geschlossener Abschnitt 110 einer Stirnwand gebildet. Im Bereich der Knickkante 112 steht in diesem Fertigungszustand aus der Bildebene heraus ein Abschnitt, der zur Bildung der Stirnwand 26 dient. Dies ist gut auch in Fig. 5 zu erkennen, die eine Draufsicht auf die Gestaltung gemäß Fig. 4 zeigt. Die dort gezeigte Stirnwand 26 hat dort noch nicht ihre fertig montierte Stellung.

Um die Stirnwand 26 in ihre Position zu bringen, wird sie im Rahmen des Herstellungsprozesses um die Knick- bzw. Biegekante 112 - in Fig. 5 nach oben - gebogen, so dass sie mit ihren seitlichen Laschen 112, 114 an dem stirnseitigen Ende der Seitenwände 22, 24 anschlägt. Diese Laschen 112, 114 werden anschließend ebenfalls gebogen, und zwar so, dass sie im Wesentlichen parallel zu den Stirnwänden 22, 24 angeordnet sind und somit Bereiche für eine Lötverbindung mit der Stirnwand bilden. Wie Fig. 5 gut zu entnehmen ist, sind in den Bereichen 116, 118 dreieckförmige Ausnehmungen gegeben, die beispielsweise gestanzt sind und in gewissen Anwendungsfällen ein vereinfachtes Biegen ermöglichen.

Die Fig. 6 und 7 zeigen beispielhafte Gestaltungen der Vertiefungen 92, wobei die Vertiefung 92 bzw. Sicke 92 in der Gestaltung gemäß Fig. 6 annähernd rechteckförmig ausgebildet ist und in der Gestaltung gemäß Fig. 7 im Wesentlichen annähernd halbkreisförmig ausgebildet ist. Es sind Anlaufschrägen - insbesondere in der Gestaltung gemäß Fig. 7 - dieser Vertiefungen gegeben, die auch Bestandteil der Vertiefung sein können und das Einführen der Stirnwand 26 erleichtern. Diese Vertiefungen bzw. Sicken 92 können beispielsweise symmetrisch ausgebildet sein, wobei insbesondere vorgesehen sein kann, dass die Stirnwand 26 in ihrer vollständig eingeführten Stellung - die in den Fig. 6 und 7 noch nicht gezeigt ist - im Hinblick auf diese Vertiefung 92 im Wesentlichen zentriert sind. In den Fig. 6 und 7 sind auch die Laschen 112 gezeigt.

In den Fig. 6 und 7 ist auch gut zu erkennen, wie die Laschen 96 sich an die Stirnwand 26 umgreifend anlegen im Bereich ihrer freien Enden

Bevorzugt ist der Kasten 10, 12 aus Metall, insbesondere aus Aluminium.

Die Fig. 8a bis 11 zeigen ein weiteres Ausführungsbeispiel eines erfindungsgemäßen Kastens 130 zur Aufnahme eines Fluids. Auch der Kastens 130 kann beispielsweise ein Kühlmittelkasten eines Wärmeübertragers sein; der Kasten 130 wird daher im Folgenden als Kühlmittelkasten 130 bezeichnet.

Es kann vorgesehen sein, dass der Kühlmittelkasten 130 Bestandteil eines erfindungsgemäßen Wärmetauschers bzw. Wärmeübertragers - der beispielsweise ein Kühler für ein Kraftfahrzeug sein kann - ist. Beispielsweise kann vorgesehen sein, dass bei der Gestaltung gemäß den Fig. 1a bis 1c der dortige erste Kühlmittelkasten 10 und / oder der dortige zweite Kühlmittelkasten 12 entsprechend der Gestaltung eines Kühlmittelkastens 130 gemäß den Fig. 8a bis 11 modifiziert ist, und zwar insbesondere im Hinblick auf die Gestaltung und die Aufnahme bzw. die Aufnahmebereiche der Trennwand bzw. der Trennwände.

Insbesondere kann auch vorgesehen sein, dass der im Folgenden anhand der Fig. 8a bis 11 erläuterte, beispielhafte Kühlmittelkasten 130 bei der Gestaltung gemäß den Fig. 1a bis 1c anstelle des dortigen Kühlmittelkastens 12 gegeben ist. Insbesondere auch vor diesem Hintergrund werden bei der folgenden Beschreibung des anhand der Fig. 8a bis 11 erläuterten Kühlmittelkastens 130 Bezugszeichen verwendet, die auch bei der Beschreibung des Kühlmittelkastens 12 verwendet wurden. Sofern bei der Beschreibung des anhand Fig. 8a bis 11 erläuterten, beispielhaften Kühlmittelkastens 130 Bezugszeichen verwendet werden, die für entsprechende Teile, Bereiche oder dergleichen bei der Beschreibung des Kühlmittelkastens 12 nicht verwendet wurden, jedoch bei der Beschreibung des Kühlmittelkastens 10, wird im Rahmen der Beschreibung der Fig. 8a bis 11 an das entsprechende, auf den Kühlmittelkasten 10 bezogene Bezugszeichen ein Buchstabe "a" angehängt.

Der Kühlmittelkasten 130 weist einen Boden 20a auf, sowie eine erste Seitenwand 22a, eine zweite Seitenwand 24a, eine erste Stirnwand 26a, eine zweite Stirnwand 28a und einen Deckel 18a. Ferner weist der Kühlmittelkasten 130 eine Trennwand 34 auf, mittels welchem der Innenraum 62a des Kühlmittelkastens 130 in Teilkammern bzw. in zwei Teilkammern 64a, 66a unterteilt ist.

Die Fig. 8a und 8b zeigen diesen Kühlmittelkasten 130, wobei der Deckel 18a in diesen beiden Ansichten entfernt bzw. nicht dargestellt ist. In der Darstellung gemäß Fig. 8a ist die Trennwand 34 nicht montiert bzw. im Verhältnis zum verbleibenden Teil der dort dargestellten Gestaltung explosionsartig dargestellt; die Trennwand ist dort vor der Montage dargestellt. Fig. 8b zeigt die angesprochene Gestaltung ohne Deckel 18a mit montierter bzw. eingerasteter Trennwand 34.

Der Deckel 18a ist dem Boden 20a gegenüberliegend angeordnet, was in den Fig. 8a und 8b nicht zu erkennen ist, aber beispielsweise in Fig. 11. In dem Boden 20a sind mehrere Öffnungen 60a zur Aufnahme von Flachrohren vorgesehen. Diese Öffnungen 60a sind als schlitzförmige Durchgangsöffnungen gestaltet und mit ihren Längserstreckungsrichtungen parallel zueinander ausgerichtet. Die angesprochenen Flachrohre, die insbesondere Flachrohre eines Rohr-Rippen-Blocks sind, sind in die Öffnungen 60a einsteckbar; über diese Flachrohre kann eine Strömungsverbindung zwischen dem Kühlmittelkasten 130 und einem weiteren Kühlmittelkasten hergestellt werden.

Der Kühlmittelkasten 130 weist eine Hauptöffnung 132 für den Eintritt oder Austritt von Fluid bzw. Kühlmedium auf, sowie eine weitere Öffnung 134 für den Eintritt oder Austritt von Fluid bzw. Kühlmedium auf. Die Öffnungen 132, 134 können Bestandteil desselben Kühlmittelkreislaufes sein bzw. innerhalb des Wärmeübertragers strömungsverbunden oder Bestandteil verschiedener Kühlmittelkreisläufe sein bzw. innerhalb des Wärmeübertragers nicht-strömungsverbunden sein.

An die Hauptöffnung 132 kann - was in den Fig. 8a und 8b nicht gezeigt ist - ein Hauptstutzen angeformt werden und an die weitere Öffnung 134 kann - dies ist ebenfalls nicht gezeigt - ebenfalls ein Stutzen angeformt sein.

Die erste Seitenwand 22a, die zweite Seitenwand 24a, die erste Stirnwand 26a, die zweite Stirnwand 28a sowie die Trennwand 34 sind jeweils im Wesentlichen quer bzw. senkrecht zum Deckel 18a ausgerichtet, sowie quer bzw. senkrecht zum Boden 20a.

Es kann vorgesehen sein, dass die erste Seitenwand 22a parallel und quer zu ihrer Erstreckungsrichtung beabstandet zur zweiten Seitenwand 24a angeordnet ist.

Der Boden 20a ist konvex gekrümmt ausgebildet. Dies ist insbesondere so, dass in einem quer zur Längserstreckungsrichtung des Kühlmittelkastens betrachteten Querschnitt der Boden 20a einen im Wesentlichen konstanten Radius aufweist, wobei der entsprechende Kreisbogen sich über weniger als 180° erstreckt; dies kann aber auch anders sein; beispielsweise kann der Boden 20a gerade gestaltet sein oder eine andersgestaltete Krümmung aufweisen.

Eine erste Wand 136 der im Wesentlichen quer bzw. senkrecht zum Deckel 18a und / oder quer bzw. senkrecht zum Boden 20a angeordneten Wände 22a, 24a, 26a, 28a, 34 weist eine Vertiefung 138 auf, in die eine dritte Wand 140 - insbesondere mit einem Randabschnitt - sich erstreckt bzw. eingreift.

Eine zweite Wand 142 der Wände, die sich im Wesentlichen quer bzw. senkrecht zum Deckel 18a und / oder quer bzw. senkrecht zum Boden 20a erstrecken, weist eine Vertiefung 144 auf, in die die dritte Wand 140 sich erstreckt bzw. eingreift.

Die dritte Wand 140 ist quer, vorzugsweise senkrecht, zur ersten Wand 22a sowie quer - vorzugsweise senkrecht - zur zweiten Wand 24a angeordnet.

Im Ausführungsbeispiel ist die dritte Wand 140 die Trennwand 34, die erste Wand 136 die erste Seitenwand 22a und die zweite Wand 142 die zweite Seitenwand 24a.

Ferner ist vorgesehen, dass im Boden 20a eine Vertiefung 146 vorgesehen ist, in welche sich ebenfalls die dritte Wand 140 - insbesondere mit einem Randbereich - erstreckt.

Die in der ersten Wand 136 vorgesehene Vertiefung 138 geht in die im Boden 20a vorgesehene Vertiefung 146 über; die im Boden 20a vorgesehene Vertiefung 146 geht in die in der zweiten Wand 142 vorgesehene Vertiefung 144 über.

Dies ist gut in der Fig. 8d zu erkennen, die einen Schnitt durch die Seitenwände 22a, 24a sowie den Boden 20a im Bereich der Trennwand 34 zeigt, wobei die Trennwand 34 dort nicht dargestellt ist.

Fig. 8c zeigt einen entsprechenden Schnitt an einer Stelle, die in Längsrichtung 30a des Kastens 130 gesehen von der Trennwand 34 beabstandet ist.

Die zuvor angesprochenen Vertiefungen 138, 144, 146 sind im Ausführungsbeispiel als Sicke ausgebildet. Diese Sicke 138, 144, 146 bzw. diese Sicken 138, 144, 146 sind in die Seitenwände 22a, 24a bzw. in den Boden 20a eingeprägt. Die Vertiefungen bzw. die Sicken 138, 144, 146 sind zum Innenraum 62a des Kühlmittelkastens 130 offen.

Wie in Fig. 8a, besonders gut allerdings in Fig. 8d, zu erkennen ist, erstreckt sich die in den Boden 20a für die Aufnahme der Trennwand 34 eingebrachte Vertiefung bzw. Sicke 146 im Wesentlichen über die gesamte Breite des Bodens auf dessen dem Innenraum 62a zugewandten Seite.

Die in die Seitenwände 22a und 24a eingebrachten Vertiefungen bzw. Sicken 138 bzw. 144 erstrecken sich jeweils vom dem Boden 20a zugewandeten Ende 156 bzw. 158 der betreffenden Seitenwand 22a bzw. 24a - jeweils im Wesentlichen ununterbrochen - in der dem Boden abgewandten Richtung bis zu einer Stelle 148 bzw. 150, die von den dem Boden 20a abgewandten Ende 152 bzw. 154 der betreffenden Seitenwand 22a bzw. 24a beabstandet ist.

Im Trennwandbereich wird also eine umlaufende Vertiefung bzw. Sicke bis zum Abstand "a" vom Rand oben eingeprägt. Diese Vertiefung bzw. Sicke weist eine Tiefe "t" auf. Die Tiefe "t" der Sicke ist in Fig. 8d ebenso eingezeichnet wie der Abstand "a" vom oberen Rand.

Fig. 8d verdeutlicht, dass die Seitenwände 22a, 24a sowie der Boden 20a einstückig ausgebildet sind. Diese Seitenwände 22a; 24a sowie der Boden 20a können beispielsweise aus einem einstückigen Blech einstückig gefertigt bzw. geformt sein. Es kann auch vorgesehen sein, dass die Stirnwände 26a, 28a ebenfalls einstückig mit dem Boden 20a sowie den Seitenwänden 22a, 24a gefertigt sind, und zwar insbesondere aus einem einstückigen Blech. Es kann aber auch vorgesehen sein, dass die Stirnwände 26a, 28a separate Teile sind, die angeformt sind.

Fig. 9a zeigt eine Draufsicht auf die Trennwand 34, die hier die dritte Wand 140 ist. Die Fig. 9b zeigt eine Seitenansicht der in Fig. 9a gezeigten Wand 34 bzw. 140.

Die Trennwand 34 kann beispielsweise als Stanzteil gefertigt sein. Die Trennwand 34 ist breiter als der Boden bzw. breiter als der Abstand der Bodenflanken, die hier als Seitenwände 22a, 24a bezeichnet sind. Dies ist insbesondere so, dass der Innenabstand der Seitenwände 22a, 24a geringer ist als die Breite des Bodens, und zwar insbesondere außerhalb der Vertiefungen bzw. Sicken 138, 144. Beispielsweise kann vorgesehen sein, dass die Trennwand um ca. 0,5 mm breiter als der Boden bzw. als der Abstand der Seitenwände 22a, 24a ist. Statt der angegebenen ca. 0,5 mm kann aber beispielsweise auch ein Breitenunterschied gegeben sein, der beispielsweise zwischen 0,1 mm und 3 mm liegt. Aber auch andere Breitenunterschiede können vorgesehen sein.

Beim Einschieben der Trennwand in die Vertiefung bzw. Sicke 138, 146, 144 werden die Bodenflanken bzw. die Seitenwände 22a, 24a leicht aufgemacht bzw. aufgebogen. Sobald die Trennwand 34 - vorzugsweise vollständig - in der Vertiefung bzw. Sicke 138, 146, 144 ist, schnappen die Bodenflanken bzw. die Seitenwände 22a, 24a wieder zu bzw. zurück.

Dies ist insbesondere so, dass die Trennwand 34 dann von den Vertiefungen bzw. Sicken 138, 146, 144 bzw. von den Seitenwänden 22a, 24a sowie dem Boden 20a gefangen ist. Hierdurch kann beispielsweise erreicht werden, dass die Trennwand 34 gehalten wird. Dies kann beispielsweise hilfreich sein, wenn die Trennwand (anschließend) mit den Seitenwänden 22a, 24a sowie dem Boden 20a verlötet werden soll. Dabei können gegebenenfalls aufwendige Haltevorrichtungen für das Halten der Trennwand an der angestrebten Position beim Verlöten entbehrlich werden. Ein derartiges Verlöten der Trennwand 34 mit den Seitenwänden 22a, 24a und dem Boden 20a ist vorzugsweise vorgesehen. Beispielsweise kann dieses Verlöten durch Lotplattieren bzw. in einen Lötofen erfolgen. Dabei kann ferner vorgesehen sein, dass alle zu verlötenden Teile des Kastens bzw. des Wärmeübertragers in einem Prozess - insbesondere der vorgenannten Art - verlötet werden.

Die Breite der Vertiefung bzw. Sicke 138, 146, 144 kann im Wesentlichen an die Dicke der Trennwand angepasst sein, so dass die Trennwand bzw. die Position der Trennwand in Axialrichtung des Kühlmittelkastens 130 im Wesentlichen festgelegt ist. Dabei kann auch ein gewisses Spiel gegeben sein. Die Trennwand 34 ist insbesondere aber auch so gefangen, dass sie quer zur Längserstreckungsrichtung 30a des Kühlmittelkastens 130 nicht herausfallen kann.

Insbesondere Fig. 9a kann entnommen werden, dass die Trennwand 34 eine Trennwandlasche 160 aufweist. Diese Trennwandlasche 160 ist hier auf der dem Boden 20a abgewandten Seite der Trennwand 34 vorgesehen.

Die Trennwandlasche 160 dient dazu bzw. nur dazu, dass Vorhandensein der Trennwand 34 nach der Montage zu gewährleisten bzw. anzuzeigen.

Zu diesem Zweck weist der Deckel 18a einen Durchbruch 162 auf, durch welchen sich die angesprochene Lasche 160 nach außen erstreckt. Von außen kann daher an dem Vorhandensein der Lasche 160 erkannt werden, dass die Trennwand 34 montiert ist.

Fig. 10a zeigt eine Draufsicht auf den Deckel 18a und Fig. 10b zeigt eine dreidimensionale Schrägansicht von oben auf den Deckel 18a. Fig. 10c zeigt eine Schnittansicht entlang der Linie Xc-Xc aus Fig. 10a. Fig. 10d zeigt eine Schnittansicht entlang der Linie Xd-Xd aus Fig. 10a. Fig. 10e zeigt eine Schnittansicht entlang der Linie Xe-Xe aus Fig. 10a. Fig. 10f zeigt eine Schnittansicht entlang der Linie Xf-Xf aus Fig. 10a. Fig. 10g zeigt eine Schnittansicht entlang der Linie Xg-Xg aus Fig. 10a. Fig. 10h zeigt eine Schrägansicht auf einen mit Laschen versehenen Abschnitt des Deckels 18a gemäß Fig. 10a von oben.

Der in den Figuren 10a bis 10h gezeigte Deckel 18a ist im Wesentlichen so gestaltet, wie der Deckel 18a aus dem Ausführungsbeispiel gemäß den Figuren 1 a bis 7.

Vom Deckel 18 gemäß dem vorgenannten Ausführungsbeispiel, der anhand der Fig. 3a bis 3k vorstehend erläutert wurde, unterscheidet sich der Deckel 18a gemäß den Figuren 10a bis 10h im Wesentlichen dadurch, dass die Auswölbung, die im Wesentlichen an den Verlauf der Seitenwände angepasst ist und aufgrund der Öffnung 40 bzw. 132 vorgesehen ist, an einer in Längsrichtung versetzten Stelle vorgesehen ist und die Laschen 88 bzw. 88a hinsichtlich ihrer Länge und Anordnung entsprechend angepasst bzw. variiert sind, sowie durch den Durchbruch 162 für die Trennwandlasche 160. Daher wird im Hinblick auf die Gestaltung des Deckels 18a gemäß den Fig. 10a bis 10h auf die Beschreibung zum Deckel 18 zu den Figuren 3a bis 3k verwiesen.

Insbesondere ist also vorgesehen, dass der Deckel 18a Vertiefungen bzw. Sicken 90a, 92a aufweist, in welche sich die Stirnwände 26a, 28a erstrecken. Ferner ist insbesondere vorgesehen, dass der Deckel 18a eine Vertiefung bzw. Sicke 94a aufweist, in welche sich die dritte Wand 140 bzw. die Trennwand 34 erstreckt bzw. in welche diese Wand eingreift.

Vorteilhafterweise ist der Deckel 18a derart versenkt zwischen den Seitenwänden 22a, 24a aufgenommen, dass sich an die Vertiefung bzw. Sicke 94a des Deckels 20a einerseits die Vertiefung bzw. Sicke 138 der ersten 22a Seitenwand anschließt bzw. unmittelbar anschließt, und andererseits die Vertiefung bzw. Sicke 144 der bzw. zweiten Seitenwand.

Es wird also insbesondere von den Vertiefungen bzw. Sicken 94a, 138, 146 144 im Zusammenwirken eine umfangsmäßig geschlossene Vertiefung bzw. Sicke gebildet, in welche sich umfangsmäßig geschlossen die Randbereiche der Trennwand 34 bzw. der dritten Wand 140 erstrecken bzw. aufgenommen werden.

Von oben wird die Trennwand 34 vom Deckel 18a umschlossen, der in diesem Bereich auch eine entsprechende Vertiefung bzw. Sicke 146 aufweist, wie bereits erwähnt wurde. Nach dem Löten werden die kleinen Montage-Spalten zwischen den Teilen vollständig abgedichtet.

Bei der Figurenbeschreibung zum in den Fig. 3a bis 3k gezeigten Deckel 18 wurde ausgeführt, dass die für die Aufnahme der Trennwand vorgesehene Sicke einen im Wesentlichen rechteckigen Querschnitt hat. Die Querschnittsform kann aber auch anders gestaltet sein, wie beispielsweise halbkreisförmig, teilkreisförmig, ellipsenförmig oder auf andere Weise.

Wie angedeutet, wird der Deckel 18a von oben auf die in der Fig. 8b gezeigte Gestaltung auf- bzw. eingesetzt.

Anzumerken ist, dass die Bemaßungen bzw. Herstellungshinweise, die in den Fig., und insbesondere den Fig. 9a und 9b sowie 10c bis 10g, eingetragen sind, besonders bevorzugte Gestaltungen anzeigen. Die dort gezeigten Gestaltungen können folglich auch mit abweichenden Maßen ausgebildet sein bzw. in abweichender Weise, als es dort angezeigt ist, gefertigt sein.

## Patentansprüche

1. Kasten zur Aufnahme eines Fluids, wie Kühlmittel, für einen Wärmetauscher (1), insbesondere für Kraftfahrzeuge, mit zwei Seitenwänden (22, 24 bzw. 22a, 24a), zwei Stirnwänden (26, 28 bzw. 26a, 28a), einem Deckel (18 bzw. 18a) und einem dem Deckel (18 bzw. 18a) gegenüberliegend angeordneten Boden (20 bzw. 20a), in dem eine oder mehrere Öffnungen (60) zur Aufnahme von Rohren, insbesondere Verbindungsrohren, wie Flachrohren, vorgesehen sind, wobei der Deckel (18 bzw. 18a) zumindest eine Vertiefung (90, 92, 94) aufweist, in die sich wenigstens eine Wand (26, 26a, 28, 28a, 32) erstreckt, **dadurch gekennzeichnet, dass** sich die wenigstens eine Vertiefung (90, 92, 94) des Deckels (18 bzw. 18a), in welcher eine Wand (26, 26a, 28, 28a, 32), insbesondere Stirnwand (26, 28 bzw. 26a, 28a), aufgenommen wird, im Wesentlichen über die gesamte Breite des Deckels (18 bzw. 18a) erstreckt.

2. Kasten nach Anspruch 1, **dadurch gekennzeichnet, dass** zumindest eine in einer Vertiefung (90, 92, 94) des Deckels (18 bzw. 18a) aufgenommene Wand eine Stirnwand (26, 28 bzw. 26a, 28a) des Kastens (10 bzw. 12) ist.

3. Kasten nach einem der vorangehenden Ansprüche, **dadurch gekennzeichnet, dass** zumindest eine in einer Vertiefung des Deckels (18 bzw. 18a) aufgenommene Wand eine Trennwand (32 bzw. 34) ist, welche den Innenraum des Kastens (10 bzw. 12) in Kammern unterteilt.

4. Kasten nach einem der vorangehenden Ansprüche, **dadurch gekennzeichnet, dass** der Deckel (18 bzw. 18a) zumindest eine erste Vertiefung aufweist, in welcher eine erste Stirnwand (26 bzw. 26a) aufgenommen wird sowie wenigstens eine, von der wenigstens einen ersten Vertiefung (90) verschiedene, zweite Vertiefung (92) in welcher eine zweite, zur ersten (26 bzw. 26a) beabstandete Stirnwand (28 bzw. 28a) aufgenommen wird.

5. Kasten nach einem der vorangehenden Ansprüche, **dadurch gekennzeichnet, dass** die wenigstens eine Vertiefung (90, 92, 94) des Deckels (18 bzw. 18a) nach Art einer Sicke ausgebildet ist.

6. Kasten nach einem der vorangehenden Ansprüche, **dadurch gekennzeichnet, dass** die wenigstens eine Vertiefung (90, 92, 94) des Deckels (18 bzw. 18a) die in dieser Vertiefung (90, 92, 94) aufgenommenen Wand (26, 26a, 28, 28a, 32) in Längsrichtung (30) des Kastens (1) bzw. in Richtung der Seitenwände (22, 24 bzw. 22a, 24a) abstützt, und zwar insbesondere in beiden Orientierungen dieser Richtung.

7. Kasten nach einem der vorangehenden Ansprüche, **dadurch gekennzeichnet, dass** die in Längsrichtung (30) des Kastens (1) bzw. in Richtung der Seitenwände (22, 24 bzw. 22a, 24a) gelegenen Begrenzungen der wenigstens einen Vertiefung (90, 92, 94) des Deckels (18 bzw. 18a) in Tiefenrichtung dieser Vertiefung (90, 92, 94) gesehen aufeinander zulaufen.

8. Kasten nach einem der vorangehenden Ansprüche, **dadurch gekennzeichnet, dass** die in Längsrichtung (30) bzw. in Richtung der Seitenwände (22, 24 bzw. 22a, 24a) gelegenen Begrenzungen der wenigstens einen Vertiefung (90, 92, 94) des Deckels (18 bzw. 18a) eine zentrierende Wirkung für die aufgenommene Wand (26, 26a, 28, 28a, 32) aufweisen.

9. Kasten nach einem der vorangehenden Ansprüche, **dadurch gekennzeichnet, dass** die wenigstens eine Vertiefung (90, 92, 94) des Deckels (18 bzw. 18a) quer zur in ihr aufgenommenen Wand (26, 26a, 28, 28a, 32) gesehen zumindest abschnittsweise abgerundet ausgebildet ist, insbesondere im Wesentlichen halbkreisförmig gestaltet ist.

10. Kasten nach einem der vorangehenden Ansprüche, **dadurch gekennzeichnet, dass** der Deckel (18 bzw. 18a) die Stirnwände (26, 28 bzw. 26a, 28a) umgreift, und zwar insbesondere mittels eines auslaufenden Abschnitts (96) von Vertiefungen (90, 92, 94).

11. Kasten nach einem der vorangehenden Ansprüche, **dadurch gekennzeichnet, dass** der Deckel (18 bzw. 18a) quer zu seiner Längsrichtung (30) gesehen einen im Wesentlichen U-förmigen Querschnitt aufweist.

12. Kasten nach Anspruch 11, **dadurch gekennzeichnet, dass** sich die Flanken der U-Form vom diese Flanken (82, 84) verbindenden Abschnitt (86) der U-Form in der dem Boden (20 bzw. 20a) des Kastens (10 bzw. 12) abgewandten Richtung erstrecken.

13. Kasten nach einem der vorangehenden Ansprüche, **dadurch gekennzeichnet, dass** der Deckel (18 bzw. 18a), insbesondere bogenförmig geformte, Laschen (88) aufweist, welche die Seitenwände (22, 24 bzw. 22a, 24a) umgreifen, wobei insbesondere vorgesehen ist, dass der Deckel (18 bzw. 18a) im Querschnitt U-förmig ist und sich diese Laschen (88) von den dem Verbindungsabschnitt (86) abgewandten Enden der Flansche (82, 84) der U-Form erstrecken.

14. Kasten nach einem der vorangehenden Ansprüche, **dadurch gekennzeichnet, dass** der Deckel (18 bzw. 18a) ein separat von den Seitenwänden (22, 24 bzw. 22a, 24a) und von den Stirnwänden (26, 28 bzw. 26a, 28a) und von dem Boden (20 bzw. 20a) hergestelltes Teil ist.

15. Kasten nach einem der vorangehenden Ansprüche, **dadurch gekennzeichnet, dass** der Deckel (18 bzw. 18a) einstückig ausgebildet und aus einem einstückigen, insbesondere gestanzten, Teil, insbesondere Blech, gefertigt ist.

16. Kasten nach einem der vorangehenden Ansprüche, **dadurch gekennzeichnet, dass** der Übergang vom dem Boden (20 bzw. 20a) zu den Stirnwänden (26, 28 bzw. 26a, 28a), einstückig ausgebildet ist.

17. Kasten nach einem der vorangehenden Ansprüche, **dadurch gekennzeichnet, dass** die Einheit aus den Seitenwänden (22, 24 bzw. 22a, 24a) und den Stirnwänden (26, 28 bzw. 26a, 28a), und dem Boden (20 bzw. 20a) einstückig ausgebildet, ist und insbesondere aus einem einstückigen Teil, insbesondere Blech, gefertigt ist.

18. Kasten zur Aufnahme eines Fluids, wie Kühlmittel, für einen Wärmetauscher (1), insbesondere für Kraftfahrzeuge, mit einem Deckel (18a) und einem dem Deckel (18a) gegenüberliegend angeordneten Boden (20a), in dem eine oder mehrere Öffnungen (60) zur Aufnahme von Rohren vorgesehen sind, und mit mehreren Wänden (22a, 24a, 26a, 28a, 34), die sich im Wesentlichen quer zu diesem Deckel (18a) bzw. quer zu diesem Boden (20a) erstrecken, insbesondere nach einem der vorangehenden Ansprüche, wobei eine erste Wand (136 bzw. 22a) dieser Wände (22a, 24a, 26a, 28a, 34), die sich im Wesentlichen quer zu diesem Deckel (18a) bzw. quer zu diesem Boden (20a) erstrecken, wenigstens eine Vertiefung (138) aufweist, in welche eine dritte Wand (140 bzw. 34) des Kastens (130) zur Aufnahme von Fluid sich erstreckt bzw. eingreift, und dass eine zweite Wand (142 bzw. 24a) dieser Wände (22a, 24a, 26a, 28a, 34), die sich im Wesentlichen quer zu diesem Deckel (18a) bzw. quer zu diesem Boden (20a) erstrecken, wenigstens eine Vertiefung (144) aufweist, in welche die dritte Wand (140 bzw. 34) sich erstreckt bzw. eingreift, **dadurch gekennzeichnet, dass** sich die wenigstens eine Vertiefung (90, 92, 94) des Deckels (18 bzw. 18a), in welcher eine Wand (26, 26a, 28, 28a, 32), insbesondere Stirnwand (26, 28 bzw. 26a, 28a), aufgenommen wird, im Wesentlichen über die gesamte Breite des Deckels (18 bzw. 18a) erstreckt.

19. Kasten nach Anspruch 18, **dadurch gekennzeichnet, dass** diese erste Wand (136 bzw. 22a) und diese zweite Wand (142 bzw. 24a) jeweils eine Seitenwand (22a bzw. 24a) des Kastens (130) ist.

20. Kasten nach einem der Ansprüche 18 bis 19, **dadurch gekennzeichnet, dass** die erste Wand (136 bzw. 22a) sowie die zweite Wand (142 bzw. 24a) jeweils einstückig mit dem Boden (20a) verbunden sind.

21. Kasten nach einem der Ansprüche 18 bis 20, **dadurch gekennzeichnet, dass** die dritte Wand (140 bzw. 34) eine Trennwand (34) ist, mittels welcher der Innenraum (62a) des Kastens (130) in Teilkammern (64a, 66a) unterteilt ist.

22. Kasten nach einem der Ansprüche 18 bis 21, **dadurch gekennzeichnet, dass** der Boden (20a) des Kastens (130) wenigstens eine Vertiefung (146) aufweist, und dass sie diese dritte Wand (140 bzw. 34) in diese Vertiefung (146) dieses Bodens (20a) erstreckt, wobei insbesondere vorgesehen ist, dass die Vertiefung (146) dieses Bodens (20a) als Nut oder als eingeprägte Sicke ausgebildet ist.

23. Kasten nach Anspruch 22, **dadurch gekennzeichnet, dass** die Vertiefungen (138, 144, 146), die in der ersten Wand (136 bzw. 22a) und der zweiten Wand (142 bzw. 24a) und im Boden (20a) vorgesehen sind, zusammenhängend ausgebildet sind.

24. Kasten nach einem der Ansprüche 18 bis 23, **dadurch gekennzeichnet, dass** die Vertiefung (138), die in der ersten Wand (136 bzw. 22a) vorgesehen ist, von dem dem Deckel (18a) zugewandten Ende (152) dieser ersten Wand (136 bzw. 22a) beabstandet ist, und dass die Vertiefung (144), die in der zweiten Wand (142 bzw. 24a) vorgesehen ist, von dem dem Deckel (18a) zugewandten Ende (154) dieser zweiten Wand (142 bzw. 24a) beabstandet ist.

25. Kasten nach einem der Ansprüche 18 bis 24, **dadurch gekennzeichnet, dass** der Deckel (18a) wenigstens eine Vertiefung (94a), insbesondere Sicke oder eingeprägte Nut, aufweist, in welche sich die dritte Wand (140 bzw. 34) erstreckt.

26. Kasten nach einem der Ansprüche 18 bis 25, **dadurch gekennzeichnet, dass** sich der umlaufende Rand der dritten Wand (140 bzw. 34) umlaufend im Wesentlichen vollständig in Vertiefungen erstreckt, und zwar insbesondere in Vertiefungen (138, 144, 146, 94a), die in der ersten Wand (136 bzw. 22a), der zweiten Wand (142 bzw. 24a), dem Boden (20a) und dem Deckel (18a) vorgesehen sind.

27. Kasten nach einem der Ansprüche 18 bis 26, **dadurch gekennzeichnet, dass** die dritte Wand (140 bzw. 34) in die Vertiefungen (138, 144) der ersten (136 bzw. 22a) und der zweiten Wand (142 bzw. 24a) nach Art einer Schnappverbindung eingreift.

28. Kasten nach einem der Ansprüche 18 bis 27, **dadurch gekennzeichnet, dass** die dritte Wand (140 bzw. 34) im Zusammenwirken mit den Vertiefungen (138, 144) der ersten (136 bzw. 22a) und der zweiten Wand (142 bzw. 24a) eine Schnappverbindung ausbildet, und dass die dritte Wand (140 bzw. 34) über zusätzliche Verbindungsmittel, wie Schweißverbindung oder Lötverbindung, an der ersten Wand (136 bzw. 22a) und der zweiten Wand (142 bzw. 24a) gehalten wird.

29. Kasten nach einem der Ansprüche 18 bis 28, **dadurch gekennzeichnet, dass** die dritte Wand (140 bzw. 34) eine Lasche (160) aufweist, die sich durch eine Durchgangsöffnung (160) einer den Kasten (130) nach außen begrenzenden Wände bzw. Deckel (18a) nach außen erstreckt.

30. Wärmetauscher, insbesondere Kühler für ein Kraftfahrzeug, mit einem Rohr-Rippen-Block (14) und einem Kasten (10 bzw. 12) gemäß einem der vorangehenden Ansprüche, wobei die Rohre des Rohr-Rippen-Blocks (14) im Bereich des Bodens (20 bzw. 20a) des Kastens (10 bzw. 12) in diesen münden.

31. Verfahren zur Herstellung eines Kasten zur Aufnahme eines Fluids, wie Kühlmittel, für einen Wärmetauscher (1), insbesondere zur Herstellung eines Kastens gemäß einem der Ansprüche 1 bis 29, **dadurch gekennzeichnet, dass** die den Innenraum des Kastens begrenzenden Wände, die insbesondere zwei Seitenwände (22, 24 bzw. 22a, 24a), zwei Stirnwände (26, 28 bzw. 26a, 28a), ein Deckel (18 bzw. 18a) und ein dem Deckel (18 bzw. 18a) gegenüberliegend angeordneter Boden (20 bzw. 20a) sind, von zwei jeweils einstückigen Teilen, insbesondere Blechen, gebildet werden, wobei diese Bleche in einem ersten Schritt gestanzt werden, in einem zweiten Schritt gebogen werden und in einem dritten Schritt durch Löten miteinander verbunden werden, und wobei vor, während oder nach dem ersten Schritt und vor oder während des zweiten Schrittes und vor dem dritten Schritt eines dieser beiden Teile, welches einen Abschnitt zur Bildung eines Bodens für die Aufnahme von Verbindungsrohren aufweist, tiefgezogen wird.

## Claims

1. A box for receiving a fluid, such as coolant, for a heat exchanger (1), in particular for motor vehicles, with two side walls (22, 24 and 22a, 24a), two end walls (26, 28 and 26a, 28a), a cover (18 and 18a) and a base (20 and 20a) arranged opposite the cover (18 and 18a) in which one or more openings (60) are provided for receiving tubes, in particular connecting tubes, such as flat tubes, wherein the cover (18 and 18a) has at least one recess (90, 92, 94) into which at least one wall (26, 26a, 28, 28a, 32) extends, **characterised in that** the at least one recess (90, 92, 94) of the cover (18 and 18a) in which a wall (26, 26a, 28, 28a, 32), in particular an end wall (26, 28 and 26a, 28a), is received extends essentially over the whole width of the cover (18 and 18a).

2. The box as claimed in claim 1, **characterised in that** at least one wall received in a recess (90, 92, 94) of the cover (18 and 18a) is an end wall (26, 28 and 26a, 28a) of the box (10 and 12).

3. The box as claimed in one of the preceding claims, **characterised in that** at least one wall received in a recess of the cover (18 and 18a) is a partition wall (32 and 34) that divides the inside of the box (10 and 12) into chambers.

4. The box as claimed in one of the preceding claims, **characterised in that** the cover (18 and 18a) has at least one first recess in which a first end wall (26 and 26a) is received and at least one second recess (92) different from the at least one first recess (90) in which a second end wall (28 and 28a) distant from the first end wall (26 and 26a) is received.

5. The box as claimed in one of the preceding claims, **characterised in that** the at least one recess (90, 92, 94) of the cover (18 and 18a) is formed like a bead.

6. The box as claimed in one of the preceding claims, **characterised in that** the at least one recess (90, 92, 94) of the cover (18 and 18a) supports the wall (26, 26a, 28, 28a, 32) received in this recess (90, 92, 94) in longitudinal direction (30) of the box (1) or in the direction of the side walls (22, 24 and 22a, 24a), and in particular in both orientations of this direction.

7. The box as claimed in one of the preceding claims, **characterised in that** the limits of the at least one recess (90, 92, 94) of the cover (18 and 18a) lying in the longitudinal direction (30) of the box (1) or in the direction of the side walls (22, 24 and 22a, 24a) run towards one another as seen in the depth direction of this recess (90, 92, 94).

8. The box as claimed in one of the preceding claims, **characterised in that** the limits of the at least one recess (90, 92, 94) of the cover (18 and 18a) lying in longitudinal direction (30) or in the direction of the side walls (22, 24 and 22a, 24a) have a centering effect for the wall (26, 26a, 28, 28a, 32) received.

9. The box as claimed in one of the preceding claims, **characterised in that** the at least one recess (90, 92, 94) of the cover (18 and 18a) as seen transversely to the wall (26, 26a, 28, 28a, 32) received in said recess has a rounded form at least in sections, and is in particular essentially semicircular.

10. The box as claimed in one of the preceding claims, **characterised in that** the cover (18 and 18a) engages around the end walls (26, 28 and 26a, 28a), and in particular by means of a tapering section (96) of recesses (90, 92, 94).

11. The box as claimed in one of the preceding claims, **characterised in that** the cover (18 and 18a) has an essentially U-shaped cross-section as seen transversely to its longitudinal direction (30).

12. The box as claimed in claim 11, **characterised in that** the flanks of the U-shape extend away from the section (86) connecting these flanks (82, 84) of the U-shape in the direction facing away from the base (20 and 20a) of the box (10 and 12).

13. The box as claimed in one of the preceding claims, **characterised in that** the cover (18 and 18a) has in particular arch-shaped tabs (88) that engage around the side walls (22, 24 and 22a, 24a), wherein it is in particular provided that the cover (18 and 18a) is U-shaped in the cross-section and these tabs (88) extend from the ends of the flanges (82, 84) of the U-shape facing away from the connecting section (86).

14. The box as claimed in one of the preceding claims, **characterised in that** the cover (18 and 18a) is a part manufactured separately from the side walls (22, 24 and 22a, 24a) and from the end walls (26, 28 and 26a, 28a) and from the base (20 and 20a).

15. The box as claimed in one of the preceding claims, **characterised in that** the cover (18 and 18a) is formed in one piece and is made from a one-piece, in particular punched, part, in particular a metal plate.

16. The box as claimed in one of the preceding claims, **characterised in that** the transition from the base (20 and 20a) to the end walls (26, 28 and 26a, 28a) is formed in one piece.

17. The box as claimed in one of the preceding claims, **characterised in that** the unit of the side walls (22, 24 and 22a, 24a) and the end walls (26, 28 and 26a, 28a) and the base (20 and 20a) is formed in one piece, and in particular is produced from a one-piece part, in particular a metal plate.

18. A box for receiving a fluid, such as coolant, for a heat exchanger (1), in particular for motor vehicles, with a cover (18a) and a base (20a) arranged opposite the cover (18a) in which one or more openings (60) are provided for receiving tubes, and with a plurality of walls (22a, 24a, 26a, 28a, 34) that extend essentially transversely to this cover (18a) or transversely to this base (20a), in particular as claimed in one of the preceding claims, wherein a first wall (136 and 22a) of these walls (22a, 24a, 26a, 28a, 34) that extend essentially transversely to this cover (18a) or transversely to this base (20a) has at least one recess (138) into which a third wall (140 and 34) of the box (130) for receiving fluid extends or engages, and that a second wall (142 and 24a) of these walls (22a, 24a, 26a, 28a, 34) that extend essentially transversely to this cover (18a) or transversely to this base (20a) has at least one recess (144) into which the third wall (140 and 34) extends or engages, **characterised in that** the at least one recess (90, 92, 94) of the cover (18 and 18a) in which a wall (26, 26a, 28, 28a, 32), in particular an end wall (26, 28 and 26a, 28a), is received extends essentially over the whole width of the cover (18 and 18a).

19. The box as claimed in claim 18, **characterised in that** this first wall (136 and 22a) and this second wall (142 and 24a) are each a side wall (22a and 24a) of the box (130).

20. The box as claimed in one of claims 18 to 19, **characterised in that** the first wall (136 and 22a) and the second wall (142 and 24a) are each joined in one piece with the base (20a).

21. The box as claimed in one of claims 18 to 20, **characterised in that** the third wall (140 and 34) is a partition wall (34) by means of which the inside (62a) of the box (130) is divided into sub-chambers (64a, 66a).

22. The box as claimed in one of claims 18 to 21, **characterised in that** the base (20a) of the box (130) has at least one recess (146), and that this third wall (140 and 34) extends into this recess (146) of this base (20a), wherein it is in particular provided that the recess (146) of this base (20a) is formed as a groove or as an embossed bead.

23. The box as claimed in claim 22, **characterised in that** the recesses (138, 144, 146) provided in the first wall (136 and 22a) and the second wall (142 and 24a) and in the base (20a) are formed together.

24. The box as claimed in one of claims 18 to 23, **characterised in that** the recess (138) provided in the first wall (136 and 22a) is located at a distance from the end (152) of this first wall (136 and 22a) facing towards the cover (18a), and that the recess (144) provided in the second wall (142 and 24a) is located at a distance from the end (154) of this second wall (142 and 24a) facing towards the cover (18a).

25. The box as claimed in one of claims 18 to 24, **characterised in that** the cover (18a) has at least one recess (94a), in particular bead or embossed groove, into which the third wall (140 and 34) extends.

26. The box as claimed in one of claims 18 to 25, **characterised in that** the continuous edge of the third wall (140 and 34) essentially extends completely into recesses on all sides, and in particular into recesses (138, 144, 146, 94a) provided in the first wall (136 and 22a), the second wall (142 and 24a), the base (20a) and the cover (18a).

27. The box as claimed in one of claims 18 to 26, **characterised in that** the third wall (140 and 34) engages the recesses (138, 144) of the first (136 and 22a) and the second wall (142 and 24a) like a snap connection.

28. The box as claimed in one of claims 18 to 27, **characterised in that** the third wall (140 and 34) forms a snap connection in conjunction with the recesses (138, 144) of the first (136 and 22a) and the second wall (142 and 24a), and that the third wall (140 and 34) is held against the first wall (136 and 22a) and the second wall (142 and 24a) by means of additional connection means, such as a welded joint or soldered joint.

29. The box as claimed in one of claims 18 to 28, **characterised in that** the third wall (140 and 34) has a tab (160) that extends outwards through an opening (160) in one of the walls or the cover (18a) forming the outer limit of the box (130).

30. A heat exchanger, in particular radiator for a motor vehicle, with a tube-and-fin block (14) and a box (10 and 12) as claimed in one of the preceding claims, wherein the tubes of the tube-and-fin block (14) in the area of the base (20 and 20a) of the box (10 and 12) terminate therein.

31. A method for production of a box for receiving a fluid, such as coolant, for a heat exchanger (1), in particular for production of a box as claimed in one of claims 1 to 29, **characterised in that** the walls limiting the inside of the box, in particular the two side walls (22, 24 and 22a, 24a), two end walls (26, 28 and 26a, 28a), a cover (18 and 18a) and a base (20 and 20a) arranged opposite the cover (18 and 18a), are each made of two one-piece parts, in particular metal plates, wherein these plates are punched in a first step, bent in a second step and joined together by soldering in a third step, and wherein before, during or after the first step and before or during the second step and before the third step one of these two parts having a section to form a base to receive connecting tubes is deep drawn.

## Revendications

1. Boîte servant à recevoir un fluide, tel que du liquide de refroidissement, pour un échangeur de chaleur (1), en particulier pour des véhicules automobiles, ladite boîte comprenant deux parois latérales (22, 24 ou 22a, 24a), deux parois frontales (26, 28 ou 26a, 28a), un couvercle (18 ou 18a) et un fond (20 ou 20a) disposé à l'opposé du couvercle (18 ou 18a), fond dans lequel il est prévu une ou plusieurs ouvertures (60) servant à recevoir des tubes, en particulier des tubes de raccordement, tels que des tubes plats, où le couvercle (18 ou 18a) présente au moins une partie en creux (90, 92, 94) dans laquelle s'étend au moins une paroi (26, 26a, 28, 28a, 32), **caractérisée en ce que** la partie en creux (90, 92, 94) du couvercle (18 ou 18a), au moins au nombre de un, s'étend pratiquement sur toute la largeur du couvercle (18 ou 18a), partie en creux dans laquelle est logée une paroi (26, 26a, 28, 28a, 32), en particulier une paroi frontale (26, 28 ou 26a, 28a).

2. Boîte selon la revendication 1, **caractérisée en ce qu'**au moins une paroi logée dans une partie en creux (90, 92, 94) du couvercle (18 ou 18a) est une paroi frontale (26, 28 ou 26a, 28a) de la boîte (10 ou 12).

3. Boîte selon l'une des revendications précédentes, **caractérisée en ce qu'**au moins une paroi logée dans une partie en creux du couvercle (18 ou 18a) est une paroi de séparation (32 ou 34) qui subdivise en chambres l'espace intérieur de la boîte (10 ou 12).

4. Boîte selon l'une quelconque des revendications précédentes, **caractérisée en ce que** le couvercle (18 ou 18a) présente au moins une première partie en creux dans laquelle est logée une première paroi frontale (26 ou 26a), ledit couvercle présentant également au moins une deuxième partie en creux (92) différente de la première partie en creux (90) au moins au nombre de un, deuxième partie en creux dans laquelle est logée une deuxième paroi frontale (28 ou 28a) placée à distance par rapport à la première paroi frontale (26 ou 26a).

5. Boîte selon l'une quelconque des revendications précédentes, **caractérisée en ce que** la partie en creux (90, 92, 94) du couvercle (18 ou 18a), au moins au nombre de un, est configurée à la façon d'une moulure.

6. Boîte selon l'une quelconque des revendications précédentes, **caractérisée en ce que** la partie en creux (90, 92, 94) du couvercle (18 ou 18a), au moins au nombre de un, supporte, dans le sens de la longueur (30) de la boîte (1) ou dans la direction des parois latérales (22, 24 ou 22a, 24a), la paroi (26, 26a, 28, 28a, 32) logée dans cette partie en creux (90, 92, 94), et ce, en particulier suivant les deux orientations de cette direction.

7. Boîte selon l'une quelconque des revendications précédentes, **caractérisée en ce que** les délimitations de la partie en creux (90, 92, 94) du couvercle (18 ou 18a), au moins au nombre de un, situées dans le sens de la longueur (30) de la boîte (1) ou dans la direction des parois latérales (22, 24 ou 22a, 24a) et vues dans le sens de la profondeur de cette partie en creux (90, 92, 94), convergent l'une vers l'autre.

8. Boîte selon l'une quelconque des revendications précédentes, **caractérisée en ce que** les délimitations de la partie en creux (90, 92, 94) du couvercle (18 ou 18a), au moins au nombre de un, situées dans le sens de la longueur (30) ou dans la direction des parois latérales (22, 24 ou 22a, 24a), présentent un effet de centrage pour la paroi logée (26, 26a, 28, 28a, 32).

9. Boîte selon l'une quelconque des revendications précédentes, **caractérisée en ce que** la partie en creux (90, 92, 94) du couvercle (18 ou 18a), au moins au nombre de un, vue de façon transversale par rapport à la paroi (26, 26a, 28, 28a, 32) logée dans ladite partie en creux, est configurée au moins partiellement de manière arrondie, en particulier est configurée pratiquement en forme de demi-cercle.

10. Boîte selon l'une quelconque des revendications précédentes, **caractérisée en ce que** le couvercle (18 ou 18a) entoure les parois frontales (26, 28 ou 26a, 28a), et ce, en particulier au moyen d'une partie terminale (96) de parties en creux (90, 92, 94).

11. Boîte selon l'une quelconque des revendications précédentes, **caractérisée en ce que** le couvercle (18 ou 18a), vu de façon transversale par rapport à sa direction longitudinale (30), présente une section pratiquement en forme de U.

12. Boîte selon la revendication 11, **caractérisée en ce que** les flancs de la forme en U de la partie (86) de la forme en U reliant ces flancs (82, 84) s'étendent dans la direction opposée au fond (20 ou 20a) de la boîte (10 ou 12).

13. Boîte selon l'une quelconque des revendications précédentes, **caractérisée en ce que** le couvercle (18 ou 18a) présente des pattes (88) en particulier de forme recourbée, pattes qui entourent les parois latérales (22, 24 ou 22a, 24a), où il est prévu, en particulier, que le couvercle (18 ou 18a) ait une section en forme de U et que les pattes (88) s'étendent à partir des extrémités des brides (82, 84) de la forme en U, lesdites extrémités étant placées à l'opposé de la partie de liaison (86).

14. Boîte selon l'une quelconque des revendications précédentes, **caractérisée en ce que** le couvercle (18 ou 18a) est une pièce fabriquée séparément des parois latérales (22, 24 ou 22a, 24a) et séparément des parois frontales (26, 28 ou 26a, 28a) et du fond (20 ou 20a).

15. Boîte selon l'une quelconque des revendications précédentes, **caractérisée en ce que** le fond (18 ou 18a) est conçu en formant une seule et même pièce, et fabriqué à partir d'une pièce, en particulier à partir d'une tôle en particulier découpée et d'un seul tenant.

16. Boîte selon l'une quelconque des revendications précédentes, **caractérisée en ce que** la transition allant du fond (20 ou 20a) jusqu'aux parois frontales (26, 28 ou 26a, 28a) est configurée d'un seul tenant.

17. Boîte selon l'une quelconque des revendications précédentes, **caractérisée en ce que** l'ensemble se composant des parois latérales (22, 24 ou 22a, 24a), des parois frontales (26, 28 ou 26a, 28a) et du fond (20 ou 20a) est configuré en formant une seule et même pièce et fabriqué en particulier à partir d'une pièce d'un seul tenant, en particulier à partir d'une tôle.

18. Boîte servant à recevoir un fluide, tel que du liquide de refroidissement, pour un échangeur de chaleur (1), en particulier pour des véhicules automobiles, ladite boîte comprenant un couvercle (18a) et un fond (20a) disposé à l'opposé du couvercle (18a), fond dans lequel il est prévu une ou plusieurs ouvertures (60) servant à recevoir des tubes, et comprenant plusieurs parois (22a, 24a, 26a, 28a, 34) qui s'étendent pratiquement de façon transversale par rapport à ce couvercle (18a) ou de façon transversale par rapport à ce fond (20a), en particulier selon l'une quelconque des revendications précédentes, où une première paroi (136 ou 22a) de ces parois (22a, 24a, 26a, 28a, 34), qui s'étendent pratiquement de façon transversale par rapport à ce couvercle (18a) ou par rapport à ce fond (20a), présente au moins une partie en creux (138) dans laquelle s'étend ou s'engage une troisième paroi (140 ou 34) de la boîte (130) servant à recevoir du fluide, et en ce qu'une deuxième paroi (142 ou 24a) de ces parois (22a, 24a, 26a, 28a, 34), qui s'étendent pratiquement de façon transversale par rapport à ce couvercle (18a) ou de façon transversale par rapport à ce fond (20a), présente au moins une partie en creux (144) dans laquelle s'étend ou s'engage la troisième paroi (140 ou 34),
**caractérisée en ce que** la partie en creux (90, 92, 94) du couvercle (18 ou 18a), au moins au nombre de un, dans laquelle est logée une paroi (26, 26a, 28, 28a, 32), en particulier une paroi frontale (26, 28 ou 26a, 28a), s'étend pratiquement sur toute la largeur du couvercle (18 ou 18a).

19. Boîte selon la revendication 18, **caractérisée en ce que** cette première paroi (136 ou 22a) et cette deuxième paroi (142 ou 24a) sont respectivement une paroi latérale (22a ou 24a) de la boîte (130).

20. Boîte selon l'une des revendications 18 à 19, **caractérisée en ce que** la première paroi (136 ou 22a) ainsi que la deuxième paroi (142 ou 24a) sont assemblées en formant respectivement une seule et même pièce avec le fond (20a).

21. Boîte selon l'une quelconque des revendications 18 à 20, **caractérisée en ce que** la troisième paroi (140 ou 34) est une paroi de séparation (34) au moyen de laquelle l'espace intérieur (62a) de la boîte (130) est subdivisé en chambres partielles (64a, 66a).

22. Boîte selon l'une quelconque des revendications 18 à 21, **caractérisée en ce que** le fond (20a) de la boîte (130) présente au moins une partie en creux (146), et **en ce que** cette troisième paroi (140 ou 34) s'étend dans cette partie en creux (146) de ce fond (20a), où il est prévu, en particulier, que la partie en creux (146) de ce fond (20a) soit configurée comme une rainure ou comme une moulure formée en creux.

23. Boîte selon la revendication 22, **caractérisée en ce que** les parties en creux (138, 144, 146), qui sont prévues dans la première paroi (136 ou 22a), dans la deuxième paroi (142 ou 24a) et dans le fond (20a), sont configurées en communiquant entre elles.

24. Boîte selon l'une quelconque des revendications 18 à 23, **caractérisée en ce que** la partie en creux (138), qui est prévue dans la première paroi (136 ou 22a), est placée à distance de l'extrémité (152) - tournée vers le couvercle (18a)-de cette première paroi (136 ou 22a), et **en ce que** la partie en creux (144), qui est prévue dans la deuxième paroi (142 ou 24a), est placée à distance de l'extrémité (154) - tournée vers le couvercle (18a)-de cette deuxième paroi (142 ou 24a).

25. Boîte selon l'une quelconque des revendications 18 à 24, **caractérisée en ce que** le couvercle (18a) présente au moins une partie en creux (94a), en particulier une moulure ou une rainure formée en creux, dans laquelle s'étend la troisième paroi (140 ou 34).

26. Boîte selon l'une quelconque des revendications 18 à 25, **caractérisée en ce que** le bord circulaire de la troisième paroi (140 ou 34) s'étend de façon circulaire pratiquement en totalité dans des parties en creux, et ce, en particulier dans des parties en creux (138, 144, 146, 94a) qui sont prévues dans la première paroi (136 ou 22a), dans la deuxième paroi (142 ou 24a), dans le fond (20a) et dans le couvercle (18a).

27. Boîte selon l'une quelconque des revendications 18 à 26, **caractérisée en ce que** la troisième paroi (140 ou 34) s'engage dans les parties en creux (138, 144) de la première paroi (136 ou 22a) et de la deuxième paroi (142 ou 24a), à la façon d'un assemblage par encliquetage.

28. Boîte selon l'une quelconque des revendications 18 à 27, **caractérisée en ce que** la troisième paroi (140 ou 34) forme, de façon conjointe avec les parties en creux (138, 144) de la première paroi (136 ou 22a) et de la deuxième paroi (142 ou 24a), un assemblage par encliquetage, et **en ce que** la troisième paroi (140 ou 34) est maintenue sur la première paroi (136 ou 22a) et sur la deuxième paroi (142 ou 24a), par des moyens d'assemblage supplémentaires, tels qu'un assemblage par soudage ou un assemblage par brasage.

29. Boîte selon l'une quelconque des revendications 18 à 28, **caractérisée en ce que** la troisième paroi (140 ou 34) présente une patte (160) qui s'étend vers l'extérieur à travers une ouverture de passage (160) de l'une des parois ou couvercle (18a) délimitant la boîte (130) vers l'extérieur.

30. Echangeur de chaleur, en particulier refroidisseur pour un véhicule automobile, comprenant un bloc (14) de tubes et d'ailettes et une boîte (10 ou 12) selon l'une quelconque des revendications précédentes, où les tubes du bloc (14) de tubes et d'ailettes, se trouvant dans la zone du fond (20 ou 20a) de la boîte (10 ou 12), débouchent dans ledit fond.

31. Procédé de fabrication d'une boîte servant à recevoir un fluide, tel que du liquide de refroidissement, pour un échangeur de chaleur (1), procédé en particulier pour la fabrication d'une boîte selon l'une quelconque des revendications 1 à 29, **caractérisée en ce que** les parois délimitant l'espace intérieur de la boîte, qui sont en particulier deux parois latérales (22, 24 ou 22a, 24a), deux parois frontales (26, 28 ou 26a, 28a), un couvercle (18 ou 18a) et un fond (20 ou 20a) disposé à l'opposé du couvercle (18 ou 18a), sont formées par deux pièces respectivement d'un seul tenant, en particulier des tôles, où ces tôles sont découpées au cours d'une première étape, sont recourbées au cours d'une deuxième étape et, au cours d'une troisième étape, sont assemblées l'une à l'autre par brasage, et où avant, pendant ou après la première étape et, avant ou pendant la deuxième étape et, avant la troisième étape, l'une de ces deux pièces, qui présente une partie servant à la formation d'un fond prévu pour le logement de tubes de raccordement, est soumise à un emboutissage profond.
